# EUROPÄISCHE PATENTSCHRIFT

(11) **EP 3 045 621 B1**
(45) Veröffentlichungstag und Bekanntmachung des Hinweises auf die Patenterteilung: **29.01.2025**
(21) Anmeldenummer: 15202589.6
(22) Anmeldetag: 23.12.2015
(51) Int. Cl.: E05B 21/06, E05B 19/00

(54) **SCHLIESSZYLINDER, SCHLÜSSEL UND SCHLÜSSELROHLING**
LOCK CYLINDER, KEY AND KEY BLANK
BARILLET, CLÉ ET ÉBAUCHE DE CLÉ

(30) Priorität: 29.12.2014 DE 102014119678
(43) Veröffentlichungstag der Anmeldung: 20.07.2016
(73) Patentinhaber: ABUS August Bremicker Söhne KG, 58300 Wetter-Volmarstein (DE)
(72) Erfinder:
(74) Vertreter: Manitz Finsterwald Patent- und Rechtsanwaltspartnerschaft mbB

(56) Entgegenhaltungen:
- EP-A1- 0 712 979
- WO-A1-2014/072570
- WO-A2-2014/026166
- DE-A1- 102011 015 314
- DE-C1- 19 844 593
- DE-U1- 20 118 136
- DE-U1- 202007 002 699
- US-A- 4 195 503
- US-A- 4 512 166

## Beschreibung

Die vorliegende Erfindung betrifft einen Schließzylinder mit einem Zylindergehäuse, einem im Zylindergehäuse um eine Zylinderachse drehbar gelagerten Scheibengehäuse, mehreren im Scheibengehäuse entlang der Zylinderachse angeordneten, drehbar gelagerten Einstellscheiben, wobei jede Einstellscheibe eine Aufnahmeöffnung für einen Schlüssel aufweist, und einem Sperrelement, das in einer Schlüsseleinführrichtung gesehen vor den Einstellscheiben angeordnet und mit dem Scheibengehäuse drehfest gekoppelt ist.

Ein Schließzylinder mit drehbaren Einstellscheiben wird auch als Scheibenzylinder bezeichnet. Ein derartiger Schließzylinder ist in der DE 10 2011 015 314 A1 offenbart. Ein Scheibenzylinder ist auch jeweils aus den Dokumenten EP 0 712 979 B1, WO 2014026166 A2, US 4 195 503, DE 20 2007 002 699 U1, DE 198 44 593 C1, WO 2014072570 A1, DE 201 18 136 U1 und US 4 512 166 bekannt.

Gemäß Fig. 25 und 26 kann ein Schließzylinder 10 ein Zylindergehäuse 12 und einen im Zylindergehäuse 12 um eine Zylinderachse drehbar gelagerten Zylinderkern aufweisen, der nachfolgend auch als Scheibengehäuse 14 bezeichnet wird. Die Drehbewegung des Zylinderkerns bzw. des Scheibengehäuses 14 kann über einen mit dem Scheibengehäuse 14 verbundenen Kopplungsabschnitt 30 auf einen Verriegelungsmechanismus eines nicht dargestellten Schlosses übertragen und das Schloss somit anhand des Schließzylinders 10 entriegelt oder verriegelt werden.

In dem Scheibengehäuse 14 sind entlang der Zylinderachse hintereinander mehrere drehbare Einstellscheiben 16, die auch als Zuhaltungsscheiben bezeichnet werden, aufgenommen. Die Einstellscheiben 16 besitzen jeweilige zentrale Aufnahmeöffnungen 18, welche gemeinsam einen Schlüsselkanal 28 zum Einführen eines Schlüssels 24 bilden und welche bei dem gezeigten Beispiel einen rechteckigen Querschnitt aufweisen. Die Einstellscheiben 16 besitzen ferner jeweilige Umfangsausnehmungen in Form von Sperrausnehmungen 20 zum Aufnehmen eines Sperrstifts 22, welcher parallel zu der Zylinderachse ausgerichtet ist.

Der Sperrstift 22 ist radial beweglich in einem in der Wandung des Scheibengehäuses 14 vorgesehenen Schlitz 32 aufgenommen. Wenn sich der Schließzylinder 10 in seiner Schließstellung befindet und damit die Einstellscheiben 16 in ihre Verriegelungsstellung gedreht sind, nimmt der Sperrstift 22 eine radial äußere Blockierstellung ein. In dieser Blockierstellung greift ein Teilabschnitt des Sperrstifts 22 in eine an der Innenwandung des Zylindergehäuses 12 vorgesehene Sperrstiftaufnahmevertiefung 34 ein, so dass das Scheibengehäuse 14 (abgesehen von einem geringfügigen Verdrehspiel) gegen eine Drehbewegung relativ zu dem Zylindergehäuse 12 blockiert ist.

Mittels des Schlüssels 24 können die Einstellscheiben 16 von ihrer Verriegelungsstellung in eine Entriegelungsstellung überführt werden. Wenn sich alle Einstellscheiben 16 in einer sogenannten Sortierendstellung befinden, die zwischen der Verriegelungsstellung und der Entriegelungsstellung liegt, dann sind die Sperrausnehmungen 20 aller Einstellscheiben 16 in Richtung der Zylinderachse gesehen fluchtend zueinander und radial zu dem Sperrstift 22 ausgerichtet.

Bei dem aus dem Stand der Technik bekannten Schließzylinder 10 kann dann der Sperrstift 22 radial nach innen in seine Freigabestellung versetzt werden, in welcher er sich außerhalb der Sperrstiftaufnahmevertiefung 34 befindet. Dadurch wird das Scheibengehäuse 14 für eine Drehbewegung relativ zu dem Zylindergehäuse 12 freigegeben und das Scheibengehäuse 14 kann zusammen mit den Einstellscheiben 16 in Entriegelungsrichtung bis zum Erreichen der Entriegelungsstellung weitergedreht werden.

Am Außenumfang jeder Einstellscheibe 16 ist ferner eine Fixierausnehmung 44 zum Aufnehmen eines Kernstifts 46 vorgesehen. Der Kernstift 46 ist parallel zur Zylinderachse ausgerichtet und radial beweglich in einem in der Wandung des Scheibengehäuses 14 vorgesehenen Schlitz aufgenommen. In der Schließstellung des Schließzylinders 10 greift der Kernstift 46 in die Fixierausnehmungen 44 der Einstellscheiben 16 ein und verhindert somit ein Verdrehen der Einstellscheiben 16 zueinander, wenn kein Schlüssel 24 eingeführt ist.

Der dem Schließzylinder 10 zugeordnete Schlüssel 24 besitzt mehrere unterschiedlich abgewinkelte Einschnitte 26, die verschiedenen Winkelpositionen der Sperrausnehmungen 20 der Einstellscheiben 16 entsprechen. Nach dem Einführen in den Schlüsselkanal 28 nimmt der Schlüssel 24 zunächst eine sogenannte Anfangsstellung ein, von der aus der Schlüssel 24 in Entriegelungsrichtung verdreht werden kann. Durch Verdrehen des Schlüssels 24 in Entriegelungsrichtung aus der Anfangsstellung heraus gelangt der Schlüssel 24 zunächst in eine sogenannte Nulllage, in welcher der Kernstift 46 außer Eingriff mit den Fixierausnehmungen 44 der Einstellscheiben 16 geraten kann und die Einstellscheiben 16 somit für eine Drehbewegung relativ zu dem Scheibengehäuse 14 freigegeben sind, um die Sperrausnehmungen 20 der Einstellscheiben 16 nacheinander in Flucht bringen zu können (sogenanntes Sortieren).

Die Einstellscheiben 16 weisen gegenüber dem jeweils zugeordneten Einschnitt 26 des Schlüssels 24 ein bestimmtes Verdrehspiel auf, dessen Maß von dem Winkelmaß des jeweiligen Einschnitts 26 abhängt, d.h. in Abhängigkeit von dem Winkelmaß der Einschnitte 26 gelangen Steuerabschnitte der jeweiligen Einschnitte 26 und korrespondierende Steuerabschnitte der zentralen Aufnahmeöffnungen 18 der zugeordneten jeweiligen Einstellscheiben 16 beim Sortieren zu unterschiedlichen Zeitpunkten bzw. in unterschiedlichen Winkelstellungen miteinander in Eingriff.

Beispielsweise beträgt ausgehend von der Nulllage der Einstellscheiben 16 der gesamte Rotationsweg des Schlüssels bis zum Erreichen der Sortierendstellung aller Einstellscheiben 16 ca. 110°, d.h. nach einer Drehung des Schlüssels 24 um ca. 110° sind alle Einstellscheiben 16 sortiert und die Sperrausnehmungen 20 sind in radialer Flucht zu dem Sperrstift 22 ausgerichtet. Typischerweise ist für die möglichen Winkelpositionen der Sperrausnehmungen 20 ein Raster von sechs verschiedenen Winkelpositionen in gleichmäßiger Teilung vorgesehen, wobei der Winkelabstand zwischen zwei im Raster benachbarten Sperrausnehmungen 20 ca. 18° beträgt. Entsprechend gibt es für jede Einstellscheibe 16 sechs mögliche Kodierungen, wobei zum Einstellen einer dieser Kodierungen die jeweilige Einstellscheibe 16 um einen bestimmten Winkel aus ihrer Nulllage verdreht werden muss. Bei dem beispielhaften Schließzylinder 10 entspricht eine Kodierung "1" einer Drehung der Einstellscheibe 16 um ca. 20°, eine benachbarte Kodierung "2" einer Drehung von ca. 38°, usw. und schließlich eine Kodierung "6" einer Drehung von ca. 110°, jeweils ab der Nulllage bis zum Erreichen der Sortierendstellung gemessen. Die Sperrausnehmungen 20 sind demgemäß in einem der jeweiligen Kodierung entsprechenden Winkelabstand von der Sperrstiftaufnahmevertiefung 34 des Zylindergehäuses 12 angeordnet, wenn die Einstellscheiben 16 sich in der Nulllage befinden.

Bei der Kodierung "6" kann eine Zwangskopplung zwischen der entsprechenden Einstellscheibe 16 und dem zugeordneten Abschnitt des Schlüssels 24 vorgesehen sein, d.h. es ist kein Einschnitt bzw. ein Einschnitt mit dem Winkelmaß 0° vorhanden, so dass kein Verdrehspiel zwischen dem Schlüssel 24 und der Einstellscheibe 16 besteht.

Bei der Kodierung "1" besteht hingegen das größtmögliche Verdrehspiel zwischen Schlüssel 24 und Einstellscheibe 16, d.h. an dem Schlüssel 24 ist ein Einschnitt 26 mit einem Winkelmaß von ca. 90° vorgesehen. Eine Einstellscheibe 16 der Kodierung "1" wird somit grundsätzlich erst am Ende der Drehbetätigung des Schlüssels 24, d.h. nach einer Drehung um ca. 90°, mitgenommen und durch eine Drehung des Schlüssels 24 um weitere ca. 20° in ihre Sortierendstellung gebracht.

Ein Scheibenzylinder kann auch eine oder mehrere so genannte Aushebescheiben aufweisen, bei denen es sich in der Regel um Einstellscheiben handelt. Jede Aushebescheibe weist die Kodierung "6" auf und ist in einer vorbestimmten axialen Position im Scheibengehäuse angeordnet, z.B. bezüglich der Schlüsseleinführrichtung ganz vorne, ganz hinten oder in der Mitte des Schließzylinders 10. Die als Aushebescheibe fungierende Einstellscheibe ist mit dem Schlüssel 24 zwangsgekoppelt. Bei einer Schlüsselbetätigung in Entriegelungsrichtung dient die Aushebescheibe nach Abschluss der Sortierung (Drehung um 110°) zur Kopplung des Schlüssels 24 mit dem Scheibengehäuse 14 und bewirkt somit eine rotatorische Mitnahme des Scheibengehäuses 14. Ausgehend von der Freigabestellung des Sperrstifts 22 stellt die Aushebescheibe bei einer Schlüsselbetätigung in Verriegelungsrichtung sicher, dass der Sperrstift 22 ordnungsgemäß aus den Sperrausnehmungen 20 der Einstellscheiben 16 angehoben (d.h. in die Sperrstiftaufnahmevertiefung 34 gedrängt) wird und nicht etwa verkantet.

Ferner ist es üblich, zwischen den Einstellscheiben 16 Zwischenscheiben 36 anzuordnen, die mit dem Scheibengehäuse 14 drehfest oder mit Verdrehspiel gekoppelt sind. Die Zwischenscheiben 36 entkoppeln benachbarte Einstellscheiben 16 voneinander, damit die Drehbewegung einer jeweiligen Einstellscheibe 16 nicht reibungsbedingt ein Mitdrehen der hierzu benachbarten Einstellscheibe 16 bewirkt. Ein derartiges Mitnehmen könnte nämlich dazu führen, dass unter Umständen eine Einstellscheibe 16 über ihre Entriegelungsstellung hinaus verdreht wird und sich damit der Schließzylinder 10 nicht mehr öffnen lässt.

Die drehfeste Kopplung der Zwischenscheiben 36 mit dem Scheibengehäuse 14 kann durch sich zumindest teilweise in radialer Richtung erstreckende Anschlagabschnitte 40 der Zwischenscheiben 36 erfolgen (Fig. 26), welche an entsprechenden, an der Innenwandung des Scheibengehäuses 14 ausgebildeten Vorsprüngen 42 anliegen.

Jede Zwischenscheibe 36 weist eine Umfangsausnehmung 38 auf, die mit dem Sperrstift 22 radial fluchtet. Entsprechend weist jede Zwischenscheibe 36 eine weitere Umfangsausnehmung 38a auf, die mit dem Kernstift 46 radial fluchtet und die bevorzugt der Umfangsausnehmung 38 diametral gegenüberliegt. Die Abmessungen der Umfangsausnehmung 38 sind an den Durchmesser des Sperrstifts 22 angepasst, so dass die Zwischenscheiben 36 ein Versetzen des Sperrstifts 22 in seine Freigabestellung nicht behindern. Entsprechendes gilt bevorzugt auch für die Umfangsausnehmung 38a bezüglich des Kernstifts 46.

Schließzylinder der vorstehend beschriebenen Art haben sich als vorteilhaft manipulationssicher erwiesen. Dennoch kann eine unbefugte Person unter Zuhilfenahme eines geeigneten, so genannten Picking-Werkzeugs versuchen, die einzelnen Einstellscheiben nacheinander abzutasten und hierdurch nacheinander zu sortieren, d.h. in die jeweilige Sortierendstellung zu bringen, um anschließend den Schließzylinder zu entriegeln. Ferner könnte versucht werden, die erläuterte Kodierung der Einstellscheiben, also die jeweilige Winkelposition der Sperrausnehmungen, zu erfassen, um einen Schlüssel mit geeigneten Einschnitten nachzubilden.

Der vorliegenden Erfindung liegt die Aufgabe zugrunde, einen Schließzylinder der vorstehend erläuterten Art dahingehend zu verbessern, dass dieser einen verbesserten Schutz gegen Manipulationen, wie etwa Picking, bietet. Ferner sollen ein Schlüssel und ein Schlüsselrohling angegeben werden, die an einen derartigen Schließzylinder angepasst sind.

Die Aufgabe wird durch einen Schließzylinder mit den Merkmalen des Anspruchs 1 gelöst.

Bei dem erfindungsgemäßen Schließzylinder ist durch Verdrehen des Schlüssels in einer Entriegelungsrichtung das Sperrelement aus einer Sperrstellung, in welcher das Sperrelement in eine Aufnahmevertiefung des Zylindergehäuses eingreift, in eine Freigabestellung bewegbar, in welcher das Sperrelement außer Eingriff mit der Aufnahmevertiefung ist.

Bei dem erfindungsgemäßen Schließzylinder lässt sich das Sperrelement somit durch Verdrehen des Schlüssels betätigen und dadurch von der Sperrstellung in die Freigabestellung bewegen. In der Sperrstellung kann das Sperrelement das Scheibengehäuse gegen eine Verdrehung relativ zu dem Zylindergehäuse sperren, indem das Sperrelement in eine Aufnahmevertiefung an einer Innenwand des Zylindergehäuses eingreift. Diese Sperrwirkung kann durch eine Drehbetätigung des Sperrelements mittels des passenden Schlüssels aufgehoben werden. Ein bloßes Einführen des Schlüssels in den Schließzylinder reicht zur Betätigung des Sperrelements allerdings nicht aus. Vielmehr ist erforderlich, dass der Schlüssel zum Betätigen des Sperrelements gedreht wird und der Schlüssel, insbesondere die Spitze des Schlüssels, dazu angepasst ist, dass das Sperrelement in der vorgesehenen Weise betätigt, d.h. in die Freigabestellung versetzt wird. Mit einem nicht passenden Schlüssel, der das Sperrelement nicht in der vorgesehenen Weise betätigen kann, kann der Schließzylinder hingegen nicht entriegelt werden. Da das Sperrelement in Schlüsseleinführrichtung gesehen vor den Einstellscheiben (und insbesondere vor dem Scheibengehäuse) angeordnet ist, befindet sich das Sperrelement - von der Einführöffnung für den Schlüssel in den Schlüsselkanal aus gesehen - am distalen Ende des Scheibengehäuses. Das Sperrelement ist daher, z.B. mit einem Picking-Werkzeug, nur schwer erreichbar. Der Schließzylinder weist somit einen verbesserten Schutz gegenüber Manipulationen, insbesondere gegenüber Picking, auf.

Das Sperrelement wird nachfolgend, insbesondere in der Figurenbeschreibung, auch als Drehschiebesperre bezeichnet.

Sofern im Zusammenhang mit der Erfindung auf die "Einführrichtung" des Schlüssels Bezug genommen wird, bezeichnen generell die Angaben "vor" oder "vorne" eine in der Einführrichtung gelegene und die Angaben "hinter" oder "hinten" eine entgegen der Einführrichtung gelegene Position.

Das Sperrelement kann eine Abtriebsflanke aufweisen, die mit einer an der Spitze des Schlüssels ausgebildeten Antriebsflanke derart zusammenwirkt, dass das Sperrelement durch Verdrehen des Schlüssels in Entriegelungsrichtung aus der Sperrstellung in die Freigabestellung bewegt wird. Das Sperrelement und die Schlüsselspitze können somit über die genannten Flanken miteinander in Kontakt kommen, um durch Verdrehen des Schlüssels in Entriegelungsrichtung das Sperrelement in die Freigabestellung zu bringen.

Vorzugsweise sind die Abtriebsflanke des Sperrelements und die Antriebsflanke an der Spitze des Schlüssels dazu angepasst und wirken derart miteinander zusammen, dass die beiden Flanken erst dann einander kontaktieren, wenn der Schlüssel von einer Anfangsstellung, die der Schlüssel nach dem Einführen in den Schließzylinder einnimmt, wenigstens in eine erste Drehstellung verdreht ist. Die erste Drehstellung entspricht dabei bevorzugt einer Drehstellung, die der Schlüssel nach Passieren der bereits genannten Nulllage (in der die Einstellscheiben für eine Drehbewegung relativ zu dem Scheibengehäuse freigegeben sind) kurz vor Erreichen der genannten Sortierendstellung einnimmt.

Nach einer Weiterbildung der Erfindung sind die Abtriebsflanke des Sperrelements und die Antriebsflanke an der Spitze des Schlüssels ferner dazu angepasst und wirken derart miteinander zusammen, dass sich das Sperrelement aus der Sperrstellung in die Freigabestellung bewegt, während der Schlüssel von der ersten Drehstellung in Entriegelungsrichtung in eine zweite Drehstellung verdreht wird. Bei der zweiten Drehstellung handelt es sich vorzugsweise um die bereits genannte Sortierendstellung, in der die Einstellscheiben sortiert sind und die Sperrausnehmungen der Einstellscheiben in Richtung der Zylinderachse fluchtend miteinander ausgerichtet sind.

Die Aufnahmeöffnungen der Einstellscheiben können, insbesondere gemeinsam mit wenigstens einer Aushebescheibe, in der Ausgangsstellung des Schließzylinders den genannten Schlüsselkanal bilden (vorzugsweise mit einer zumindest im Wesentlichen rechteckigen Querschnittsform), wobei die genannte Abtriebsflanke des Sperrelements vorzugsweise außerhalb des Schlüsselkanals angeordnet ist, d.h. in axialer Flucht gesehen nicht in den Schlüsselkanal hineinragt. Die Pickingsicherheit kann somit erhöht werden, da das Sperrelement über den Schlüsselkanal nur schwer zugänglich und betätigbar ist.

Die Spitze des Schlüssels weist bevorzugt eine Querschnittsform mit zwei Schmalseiten und zwei Breitseiten auf, welche länger als die Schmalseiten sind, wobei das Sperrelement mittels einer der Breitseiten der Schlüsselspitze zu der Bewegung aus der Sperrstellung in die Freigabestellung antreibbar ist. Die Antriebsflanke kann somit von einer Breitseite der Schlüsselspitze gebildet werden. Nach einer Ausgestaltung der Erfindung ist das Sperrelement beim Verdrehen des Schlüssels in Entriegelungsrichtung von einer Anfangsstellung, die der Schlüssel nach dem Einführen in den Schließzylinder einnimmt, in eine erste oder die bereits genannte erste Drehstellung derart mitdrehbar, dass das Sperrelement zunächst in der Sperrstellung verbleibt. Vorzugsweise ist hierfür die Aufnahmevertiefung an der Innenwand des Zylindergehäuses, in welche das Sperrelement in der Sperrstellung eingreift, in Umfangsrichtung größer als die Erstreckung des in die Aufnahmevertiefung hineinragenden Endes des Sperrelements in Umfangsrichtung. Das Sperrelement besitzt somit in seiner Sperrstellung erfindungsgemäß ein Verdrehspiel relativ zu dem Zylindergehäuse. Dieses Verdrehspiel besteht vorzugsweise ausgehend von einer Anfangsstellung des Schließzylinders, d.h. nach Einführen des Schlüssels muss zunächst das Verdrehspiel überwunden werden, und erst danach bewirkt ein weiteres Verdrehen des Schlüssels die Bewegung des Sperrelements aus der Sperrstellung in die Freigabestellung.

Bevorzugt weist die Aufnahmevertiefung an der Innenwand des Zylindergehäuses eine erste Anschlagsfläche für ein in die Aufnahmevertiefung hineinragendes Ende des Sperrelements (insbesondere das bereits genannte Ende) auf, an der das Ende des Sperrelements zur Anlage kommt, wenn der Schlüssel in Entriegelungsrichtung von einer Anfangsstellung, die der Schlüssel nach dem Einführen in den Schließzylinder einnimmt, in eine erste Drehstellung (insbesondere die bereits genannte erste Drehstellung) verdreht ist, wobei die erste Anschlagsfläche ein weiteres Verdrehen des Sperrelements in Entriegelungsrichtung blockiert. Wenn die erste Drehstellung erreicht ist, muss somit das Sperrelement in die Freigabestellung gebracht werden, weil andernfalls ein weiteres Verdrehen in Entriegelungsrichtung nicht möglich ist. Mit einem nicht passenden Schlüssel, der das Sperrelement nicht wie vorgesehen betätigen kann, ist somit keine Entriegelung des Schließzylinders möglich.

Die Aufnahmevertiefung des Zylindergehäuses weist bevorzugt eine zweite Anschlagsfläche für das in die Aufnahmevertiefung hineinragende Ende des Sperrelements auf, wobei das Ende des Sperrelements an der zweiten Anschlagsfläche bei abgezogenem Schlüssel anliegt und die zweite Anschlagsfläche ein Verdrehen des Sperrelements entgegen der Entriegelungsrichtung blockiert. Bei abgezogenem Schlüssel, also in der Ausgangsstellung, ergibt sich somit eine definierte Stellung für das Sperrelement und das damit gekoppelte Scheibengehäuse.

Nach einer Weiterbildung der Erfindung ist das Sperrelement in einer Normalebene zu der Zylinderachse geradlinig versetzbar gelagert. Insbesondere ist das Sperrelement von der Sperrstellung in die Freigabestellung zumindest im Wesentlichen in einer Richtung quer zur Zylinderachse bewegbar. Das Sperrelement kann bezüglich der Zylinderachse in radialer Richtung oder in einer Richtung, die parallel zu einer radialen Richtung verläuft, geradlinig versetzbar gelagert sein.

Das Sperrelement ist bevorzugt in Richtung der Sperrstellung, insbesondere mittels einer Feder, vorgespannt. Dadurch kann das Sperrelement, insbesondere bei abgezogenem Schlüssel, in der Sperrstellung gehalten werden.

Nach einer bevorzugten Weiterbildung der Erfindung ist ein weiteres Sperrelement, das auch als Schiebesperre bezeichnet wird, in Schlüsseleinführrichtung gesehen vor den Einstellscheiben (und insbesondere vor dem Scheibengehäuse) angeordnet. Das weitere Sperrelement befindet sich somit an dem distalen Ende des Scheibengehäuses. Das weitere Sperrelement ist mit dem Scheibengehäuse ebenfalls bevorzugt drehfest gekoppelt.

Vorzugsweise nimmt das weitere Sperrelement bei abgezogenem Schlüssel eine Sperrstellung ein, in der das weitere Sperrelement in eine weitere Aufnahmevertiefung an der Innenwand des Zylindergehäuses eingreift, und wobei das weitere Sperrelement durch Einführen des Schlüssels in den Schließzylinder außer Eingriff mit der weiteren Aufnahmevertiefung und somit in eine Freigabestellung bewegbar ist. Das weitere Sperrelement kann daher (im Unterschied zu dem vorstehend erläuterten Sperrelement) bereits durch bloßes axiales Einführen des passenden Schlüssels aus der Sperrstellung in die Freigabestellung gebracht werden.

Das Sperrelement (insbesondere die genannte Drehschiebesperre) und das weitere Sperrelement (insbesondere die genannte Schiebesperre) sind bevorzugt in derselben Querschnittsebene des Schließzylinders (d.h. auf gleicher Höhe entlang der Zylinderachse) nebeneinander angeordnet und parallel zueinander versetzbar gelagert. Hierdurch können bei geringer Baulänge, d.h. bei geringem axialem Bauraum des Schließzylinders, zwei verschiedene Verriegelungs- bzw. Entriegelungsfunktionen verwirklicht werden, die zu unterschiedlichen Zeitpunkten bzw. bei unterschiedlichen Stellungen des Schließzylinders wirksam werden.

Das weitere Sperrelement ist bevorzugt ebenfalls in Richtung seiner Sperrstellung, insbesondere mittels einer Feder, vorgespannt.

Nach einer bevorzugten Ausgestaltung der Erfindung weist bei dem Schließzylinder jede Einstellscheibe am Außenumfang eine Sperrausnehmung zur wenigstens teilweisen Aufnahme eines parallel zur Zylinderachse ausgerichteten Sperrstifts und versetzt zu der Sperrausnehmung eine am Außenumfang vorgesehene Fixierausnehmung zur wenigstens teilweisen Aufnahme eines parallel zur Zylinderachse ausgerichteten Kernstifts auf, wobei die Einstellscheiben von einer Ausgangsstellung bei abgezogenem Schlüssel durch Verdrehen des eingeführten Schlüssels in Entriegelungsrichtung in eine Sortierendstellung verdrehbar sind, in welcher die Sperrausnehmungen aller Einstellscheiben in Richtung der Zylinderachse gesehen fluchtend miteinander ausgerichtet sind, wobei in der Sortierendstellung die Fixierausnehmungen aller Einstellscheiben in Richtung der Zylinderachse gesehen fluchtend miteinander ausgerichtet sind, und wobei der Schließzylinder derart ausgebildet ist, dass beim weiteren Verdrehen der Einstellscheiben aus der Sortierendstellung in Entriegelungsrichtung zunächst der Kernstift in die Fixierausnehmungen und erst danach der Sperrstift in die Sperrausnehmungen eindringt.

Bei diesem Schließzylinder sind in der Sortierendstellung die Sperrausnehmungen aller Einstellscheiben in Richtung der Zylinderachse fluchtend zueinander ausgerichtet. Der Sperrstift gelangt aber in der Sortierendstellung noch nicht sofort in die Sperrausnehmungen der Einstellscheiben, sondern erst beim Weiterdrehen der Einstellscheiben in Entriegelungsrichtung über die Sortierendstellung hinaus, nachdem der Kernstift in die Fixierausnehmungen der Einstellscheiben eingedrungen ist. Mit anderen Worten ist für das Eingreifen des Kernstifts in die Fixierausnehmungen und das Eingreifen des Sperrstifts in die Sperrausnehmungen eine zeitliche Reihenfolge definiert. Durch den in die Fixierausnehmungen eingreifenden Kernstift werden die Einstellscheiben gegeneinander (und relativ zu dem Scheibengehäuse) fixiert, so dass sie ab Erreichen der Sortierendstellung und eines geringfügigen weiteren Verdrehens in Entriegelungsrichtung nicht mehr einzeln (d.h. relativ zueinander) verdreht werden können. Ein Picking des Schließzylinders dadurch, dass die Einstellscheiben einzeln mittels eines Picking-Werkzeugs verdreht werden und das Erreichen der Sortierendstellung dadurch erkannt wird, dass sich der Sperrstift in die fluchtend mit dem Sperrstift ausgerichteten Sperrausnehmungen setzt, ist somit nicht mehr möglich. Insbesondere wird hierdurch verhindert, dass der Sperrstift durch Beaufschlagung mit einem Drehmoment nach radial innen gedrängt und zugleich durch Verdrehen einer einzelnen Einstellscheibe das Anliegen des Sperrstifts an der seitlichen Begrenzung der Sperrausnehmung dieser einzelnen Einstellscheibe ertastet werden kann, um auf diese Weise die Kodierungen der einzelnen Einstellscheiben nacheinander zu erfassen.

Bevorzugt handelt es sich bei der genannten Fixierausnehmung einer jeweiligen Einstellscheibe, in die der Kernstift in die Sortierendstellung eingreift, um eine von mehreren gleichartig ausgestalteten Fixierausnehmungen, die am Außenumfang der jeweiligen Einstellscheibe in Umfangsrichtung gesehen nebeneinanderliegend ausgebildet sind. Die Fixierausnehmungen bzw. die radial nach außen herausragenden Übergangsbereiche zwischen zwei jeweiligen Fixierausnehmungen können als Rattermarken beim Verdrehen der jeweiligen Einstellscheibe dienen. Außerdem eignen sich die Fixierausnehmungen nicht für einen Picking-Versuch, da aufgrund der mehreren in einer Einstellscheibe vorhandenen Fixierausnehmungen die "richtige" Stellung der Einstellscheibe nicht anhand der Fixierausnehmungen bestimmt werden kann. Der Schließzylinder zeichnet sich somit durch einen besonders hohen Schutz gegenüber Manipulationen und insbesondere gegenüber einem Picking aus.

Durch Eindringen des Kernstifts in die Fixierausnehmungen der Einstellscheiben kann der Kernstift nach innen rücken und dabei die Einstellscheiben relativ zum Scheibengehäuse fixieren. Außerdem kann eine vom Kernstift bewirkte Blockierung einer Verdrehung des Scheibengehäuses gegenüber dem Zylindergehäuse freigegeben werden. Durch den nachfolgenden Eingriff des Sperrstifts in die Sperrausnehmungen kann außerdem der Sperrstift nach radial innen rücken und eine vom Sperrstift bewirkte Blockierung einer Verdrehung des Scheibengehäuses gegenüber dem Zylindergehäuse aufgehoben werden. Nachdem der Kernstift und der Sperrstift eingerückt sind, kann das Scheibengehäuse gemeinsam mit den Einstellscheiben in Entriegelungsrichtung bis zur Entriegelungsstellung weitergedreht werden.

Um eine definierte Bewegungsabfolge zu erzielen, ist sowohl für das erläuterte Eindringen des Kernstifts in die Fixierausnehmungen als auch für das erläuterte Eindringen des Sperrstift in die Sperrausnehmungen vorzugsweise eine Zwangsführung vorgesehen, d.h. der Kernstift wird in die Fixierausnehmungen gedrängt und der Sperrstift wird in die Sperrausnehmungen gedrängt.

Bevorzugt greift der Kernstift in der Sortierendstellung der Einstellscheiben in eine an der Innenwand des Zylindergehäuses vorgesehene Kernstiftaufnahmevertiefung ein, und der Schließzylinder ist dazu angepasst, dass durch Verdrehen des Schlüssels aus der Sortierendstellung in Entriegelungsrichtung der Kernstift nach radial innen in die Fixierausnehmungen gedrängt wird. Durch den Eingriff in die Kernstiftaufnahmevertiefung kann der Kernstift eine Verdrehung des Scheibengehäuses gegenüber dem Zylindergehäuse blockieren. Diese Blockierung wird freigegeben, nachdem der Kernstift nach radial innen in die Fixierausnehmungen gerückt ist. Durch den Eingriff des Kernstifts in die Fixierausnehmungen werden die Einstellscheiben gegenüber dem Scheibengehäuse fixiert, so dass sie nicht mehr einzeln gegenüber dem Scheibengehäuse verdrehbar sind, sondern nur noch das Scheibengehäuse und die Einstellscheiben zusammen in Entriegelungsrichtung verdreht werden können.

Insbesondere kann die Kernstiftaufnahmevertiefung bzw. das Zylindergehäuse eine in Entriegelungsrichtung gesehen die Kernstiftaufnahmevertiefung begrenzende Kernstiftführungsschräge aufweisen, die daran angepasst ist, den Kernstift nach radial innen in die Fixierausnehmungen zu drängen. Durch die Kernstiftführungsschräge kann erreicht werden, dass der Kernstift bei einer definierten Drehwinkellage nach dem Weiterdrehen des Schlüssels bzw. des Scheibengehäuses über die Sortierendstellung hinaus in die Fixierausnehmungen gedrängt wird. Die Übertragung der Drehbewegung des Schlüssels auf das Scheibengehäuse kann dabei über einen Anschlag einer Aushebescheibe und/oder über einen jeweiligen Anschlag der Einstellscheiben erfolgen.

Nach einer bevorzugten Weiterbildung der Erfindung ist der Schließzylinder dazu angepasst, dass der Sperrstift in der Sortierendstellung der Einstellscheiben in eine an der Innenwand des Zylindergehäuses vorgesehene Sperrstiftaufnahmevertiefung eingreift, und dass, nachdem der Kernstift in die Fixierausnehmungen gedrängt worden ist, durch weiteres Verdrehen des Schlüssels in Entriegelungsrichtung der Sperrstift nach radial innen in die Sperrausnehmungen gedrängt wird. Durch den Eingriff des Sperrstifts in die Sperrstiftaufnahmevertiefung fixiert der Sperrstift das Scheibengehäuse gegen Verdrehen am Zylindergehäuse. Nachdem der Sperrstift nach radial innen gedrängt ist, kann das Scheibengehäuse gegenüber dem Zylindergehäuse in Entriegelungsrichtung weiter bis zum Erreichen der Entriegelungsstellung verdreht werden.

Vorzugsweise ist an dem Zylindergehäuse eine die Sperrstiftaufnahmevertiefung in Entriegelungsrichtung begrenzende Sperrstiftführungsschräge vorgesehen, die den Sperrstift beim Weiterdrehen des Schlüssels bzw. des Scheibengehäuses in Entriegelungsrichtung über die Sortierendstellung hinaus nach radial innen drängt.

Durch die Sperrstiftführungsschräge kann auf einfache Weise erreicht werden, dass der Sperrstift bei einer definierten Drehwinkellage nach radial innen geführt wird.

Bevorzugt erstreckt sich in Drehrichtung gesehen die Kernstiftaufnahmevertiefung des Zylindergehäuses, in welche der Kernstift in der Sortierendstellung eingreift, über einen kleineren Umfangswinkel als die Sperrstiftaufnahmevertiefung des Zylindergehäuses, in welche der Sperrstift in der Sortierendstellung eingreift. Ausgehend von der Sortierendstellung der Einstellscheiben kann der Sperrstift in der Entriegelungsrichtung somit ein größeres Verdrehspiel innerhalb der Sperrstiftaufnahmevertiefung aufweisen als der Kernstift innerhalb der Kernstiftaufnahmevertiefung.

Dieses unterschiedliche Verdrehspiel besteht ausgehend von der Sortierendstellung insbesondere in Entriegelungsrichtung. Hierbei kann die Kernstiftaufnahmevertiefung in Entriegelungsrichtung durch die genannte Kernstiftführungsschräge begrenzt sein und die Sperrstiftaufnahmevertiefung des Zylindergehäuses in Entriegelungsrichtung durch die genannte Sperrstiftführungsschräge begrenzt sein, wobei in der Sortierendstellung der Winkelabstand zwischen dem Kernstift und der Kernstiftführungsschräge geringer ist als der Winkelabstand zwischen dem Sperrstift und der Sperrstiftführungsschräge.

Vorzugsweise liegen sich die Kernstiftaufnahmevertiefung und die Sperrstiftaufnahmevertiefung bezogen auf die Zylinderachse zumindest im Wesentlichen diametral gegenüber. Entsprechend liegen sich der Kernstift und der Sperrstift bevorzugt zumindest im Wesentlichen diametral gegenüber.

Bevorzugt ist wenigstens eine Aushebescheibe vorgesehen, die parallel zu den Einstellscheiben angeordnet und im Scheibengehäuse drehbar gelagert ist und die ebenfalls eine (insbesondere zentrale) Aufnahmeöffnung für den Schlüssel aufweist, wobei die Aushebescheibe mit dem eingeführten Schlüssel bezüglich einer Verdrehung des Schlüssels zwangsgekoppelt ist. Die Zwangskopplung zwischen Schlüssel und Aushebescheibe kann insbesondere dadurch erreicht werden, dass die Aushebescheibe und der zugeordnete Einschnitt des Schlüssels die eingangs erläuterte Kodierung "6" aufweisen. Somit ist kein Verdrehspiel zwischen dem Schlüssel und der Aushebescheibe vorhanden. Beim Verdrehen des Schlüssels dreht sich die Aushebescheibe daher immer mit.

Bevorzugt ist diese Aushebescheibe in Schlüsseleinführrichtung gesehen vor den Einstellscheiben im Scheibengehäuse angeordnet, d.h. im Bereich des der Schlüsseleinführöffnung abgewandten distalen Endes des Schließzylinders. Die Aushebescheibe kann aber auch an einer anderen Stelle im Scheibengehäuse, z.B. hinter den Einstellscheiben oder in der Mitte zwischen den Einstellscheiben, angeordnet sein.

Wie die Einstellscheiben weist die Aushebescheibe bevorzugt an ihrem Außenumfang wenigstens eine Fixierausnehmung zur wenigstens teilweisen Aufnahme des Kernstifts auf. Bevorzugt weist die Aushebescheibe, wie auch die Einstellscheiben, in Umfangsrichtung gesehen mehrere nebeneinanderliegende Fixierausnehmungen auf, die beim Verdrehen der Einstellscheiben bzw. der Aushebescheibe auch als Rattermarken fungieren können.

Gemäß einer vorteilhaften Ausführungsform ist der Aushebescheibe ein Steuerelement zugeordnet, das in einem Schlitz des Scheibengehäuses gelagert ist, wobei das Steuerelement insbesondere in radialer Richtung beweglich sein kann. Mittels eines derartigen Steuerelements kann die Aushebescheibe dazu genutzt werden, verschiedene Bewegungsabläufe des Koppelns und Entkoppels mit einer hohen Genauigkeit zu steuern.

Vorzugsweise weist die Aushebescheibe an ihrem Außenumfang eine Steuerausnehmung zur wenigstens teilweisen Aufnahme des Steuerelements auf. Durch Eingriff des Steuerelements in die Steuerausnehmung kann die Aushebescheibe am Scheibengehäuse wahlweise fixiert werden, so dass die Aushebescheibe und das Scheibengehäuse nur gemeinsam verdreht werden können.

Bevorzugt greift das Steuerelement in der Ausgangsstellung, also bei abgezogenem Schlüssel, in die Steuerausnehmung der Aushebescheibe ein. Das Steuerelement fixiert in der Ausgangsstellung das Scheibengehäuse und die Aushebescheibe somit aneinander. Die Aushebescheibe weist in der Ausgangsstellung somit eine definierte Ausrichtung auf, so dass der Schlüssel problemlos eingeführt werden kann. Außerdem kann vorgesehen sein, dass der Kernstift in der Ausgangsstellung in eine Fixierausnehmung der Aushebescheibe eingreift und dadurch die Aushebescheibe ebenfalls am Scheibengehäuse fixiert.

Nach einer Ausgestaltung der Erfindung sind das Scheibengehäuse und die Aushebescheibe (insbesondere gemeinsam mit den Einstellscheiben) von einer Anfangsstellung, also bei eingeführtem, noch nicht verdrehtem Schlüssel, in Entriegelungsrichtung in eine Nulllage verdrehbar, in welcher das Steuerelement nach radial außen in eine an der Innenwand des Zylindergehäuses ausgebildete Steuerelementaufnahmevertiefung eindringt und außer Eingriff mit der Steuerausnehmung der Aushebescheibe gelangt. Durch das Eindringen des Steuerelements in die Steuerelementaufnahmevertiefung wird das Scheibengehäuse in der Nulllage gegenüber dem Zylindergehäuse fixiert. Außerdem wird die vom Steuerelement zwischen der Ausgangsstellung und der Nulllage bewirkte Fixierung zwischen dem Scheibengehäuse und der Aushebescheibe aufgehoben, sobald das Steuerelement außer Eingriff mit der Steuerausnehmung der Aushebescheibe ist. Vorzugsweise kann in der Nulllage auch der Kernstift mit der genannten Fixierausnehmung der Aushebescheibe außer Eingriff gelangen, indem der Kernstift in der Nulllage nach radial außen in die genannte Kernstiftaufnahmevertiefung des Zylindergehäuses gedrängt wird. Eine vom Kernstift bewirkte Blockierung einer Verdrehung der Aushebescheibe gegenüber dem Scheibengehäuse wird somit aufgehoben. Die Aushebescheibe kann daher ausgehend von der Nulllage in Entriegelungsrichtung gegenüber dem Scheibengehäuse verdreht werden.

Mittels der Aushebescheibe und des Steuerelements kann somit auf einfache Weise die Nulllage, die sich auf das Sortieren der Einstellscheiben bezieht, eingestellt bzw. gesteuert werden.

Bevorzugt ist die Aushebescheibe von der Nulllage bis zur Sortierendstellung gegenüber dem Scheibengehäuse verdrehbar, während das Scheibengehäuse insbesondere durch Eingriff des Steuerelements in die Steuerelementaufnahmevertiefung an dem Zylindergehäuse fixiert ist. Der mit der Aushebescheibe zwangsgekoppelte Schlüssel kann somit von der Nulllage in die Sortierendstellung weiter verdreht werden. Bei Erreichen der Sortierendstellung sind alle Einstellscheiben sortiert, d.h. die Sperrausnehmungen der Einstellscheiben sind zueinander in Flucht gebracht.

Nach einer bevorzugten Ausgestaltung der Erfindung weist die Aushebescheibe an ihrem Außenumfang eine Umfangsausnehmung zur wenigstens teilweisen Aufnahme des Steuerelements auf. Insbesondere ist die Umfangsausnehmung in Umfangsrichtung gesehen versetzt zu der genannten Steuerausnehmung am Außenumfang der Aushebescheibe ausgebildet, wobei die Umfangsausnehmung eine weitere Steuerausnehmung bildet.

Bevorzugt greift das Steuerelement in der Sortierendstellung (und vorzugsweise bereits während des Sortierens der Einstellscheiben) in eine Steuerelementaufnahmevertiefung ein, die an der Innenwand des Zylindergehäuses ausgebildet ist und die vorzugsweise der bereits erwähnten Steuerelementaufnahmevertiefung entspricht, wobei in der Sortierendstellung die Umfangsausnehmung der Aushebescheibe in radialer Richtung gesehen fluchtend mit dem Steuerelement ausgerichtet ist, um nachfolgend das Steuerelement teilweise aufnehmen zu können. Durch Eingriff des Steuerelements in die Steuerelementaufnahmevertiefung wird das Scheibengehäuse in der Sortierendstellung am Zylindergehäuse fixiert.

Vorzugsweise ist der Schließzylinder dazu angepasst, dass das Steuerelement - insbesondere durch Verdrehen der Aushebescheibe in Entriegelungsrichtung aus der Sortierendstellung heraus - nach radial innen in die Umfangsausnehmung der Aushebescheibe gedrängt wird. Das Steuerelement gelangt dabei außer Eingriff mit der Steuerelementaufnahmevertiefung, wodurch die vom Steuerelement bewirkte Fixierung des Scheibengehäuses am Zylindergehäuse aufgehoben wird. Außerdem gelangt das Steuerelement in Eingriff mit der Umfangsausnehmung, so dass das Steuerelement eine Fixierung der Aushebescheibe am Scheibengehäuse bewirkt.

Besonders bevorzugt ist an dem Zylindergehäuse (insbesondere an der Innenwand des Zylindergehäuses) eine die Steuerelementaufnahmevertiefung in Entriegelungsrichtung gesehen begrenzende Steuerelementführungsschräge vorgesehen, die - beim Verdrehen der Aushebescheibe in Entriegelungsrichtung aus der Sortierendstellung heraus - das Steuerelement nach radial innen in die Umfangsausnehmung der Aushebescheibe drängt. Das Steuerelement kann somit auf einfache Weise außer Eingriff mit der Steuerelementaufnahmevertiefung gebracht, nach radial innen gedrängt und in Eingriff mit der Umfangsausnehmung der Aushebescheibe gebracht werden. Hierdurch ist nach Erreichen der Sortierendstellung eine Steuerung des Zeitpunkts bzw. der Winkelstellung für das Entkoppeln des Scheibengehäuses von dem Zylindergehäuse bzw. für das Koppeln des Scheibengehäuses mit der Aushebescheibe und somit mit dem Schlüssel möglich.

Nach einer Weiterbildung der Erfindung erstreckt sich in Entriegelungsrichtung gesehen die an dem Zylindergehäuse vorgesehene Steuerelementaufnahmevertiefung über einen Umfangswinkel, der geringer als oder höchstens so groß ist wie der Umfangswinkel einer an dem Zylindergehäuse vorgesehenen Kernstiftaufnahmevertiefung (insbesondere der bereits genannten Kernstiftaufnahmevertiefung), in welche der Kernstift in der Sortierendstellung eingreift. Die Kernstiftaufnahmevertiefung bietet in der Sortierendstellung daher mindestens dasselbe Verdrehspiel für den Kernstift wie die Steuerelementaufnahmevertiefung für das Steuerelement, so dass die erläuterte Ablaufsteuerung durch das Zusammenspiel des Steuerelements mit der Steuerelementaufnahmevertiefung bestimmt wird.

Dieses unterschiedliche Verdrehspiel besteht insbesondere ausgehend von der Sortierendstellung in Entriegelungsrichtung. Hierbei können die Steuerelementaufnahmevertiefung des Zylindergehäuses in Entriegelungsrichtung durch die genannte Steuerelementführungsschräge begrenzt sein und die Kernstiftaufnahmevertiefung in Entriegelungsrichtung durch die genannte Kernstiftführungsschräge begrenzt sein, wobei in der Sortierendstellung der Winkelabstand zwischen dem Steuerelement und der Steuerelementführungsschräge höchstens dem Winkelabstand zwischen dem Kernstift und der Kernstiftführungsschräge entspricht, und wobei ersterer vorzugsweise geringer ist als letzterer.

Nach einer bevorzugten Ausgestaltung der Erfindung weist die Aushebescheibe am Außenumfang einen Anschlag auf, der bei einer Verdrehung der Aushebescheibe von der Ausgangsstellung in Entriegelungsrichtung bei Erreichen der Sortierendstellung in Kontakt mit einem am Scheibengehäuse vorgesehenen Gegenanschlag gelangt. Durch Weiterdrehen der Aushebescheibe in Entriegelungsrichtung aus der Sortierendstellung heraus wird das Scheibengehäuse aufgrund des Zusammenspiels zwischen Anschlag und Gegenanschlag mitgedreht. Durch diese Drehbewegung kann das Steuerelement außer Eingriff mit der Steuerelementaufnahmevertiefung in der Innenwand des Zylindergehäuses und in Eingriff mit der Umfangsausnehmung der Aushebescheibe gebracht werden. Außerdem kann der Kernstift nach radial innen gedrängt werden, so dass dieser außer Eingriff mit der Kernstiftaufnahmevertiefung und in Eingriff mit der am Außenumfang der Aushebescheibe vorgesehenen Fixierausnehmung gelangt. Außerdem gelangt der Kernstift in Eingriff mit den in der Sortierendstellung ausgerichteten Fixierausnehmungen der Einstellscheiben. Der Kernstift kann somit beim Weiterdrehen des Schlüssels über die Sortierendstellung hinaus alle Einstellscheiben gegen Verdrehen am Scheibengehäuse fixieren. Erst danach - beim weiteren Verdrehen der Einstellscheiben in Entriegelungsrichtung - kann dann der Sperrstift aus der Sperrstiftaufnahmevertiefung heraus nach radial innen in die Sperrausnehmungen der Einstellscheiben gedrängt und somit ein weiteres Verdrehen der Einstellscheiben und des Scheibengehäuses bis zum Erreichen der Entriegelungsstellung freigegeben werden.

Alternativ oder zusätzlich weist die Aushebescheibe am Außenumfang einen weiteren Anschlag auf, der bei einer Zurückdrehung der Aushebescheibe von der Sortierendstellung in Verriegelungsrichtung (insbesondere bei Erreichen der genannten Nulllage) in Kontakt mit einem am Scheibengehäuse vorgesehenen weiteren Gegenanschlag gelangt. Durch Weiterdrehen der Aushebescheibe in Verriegelungsrichtung (insbesondere aus der Nulllage heraus) kann das Scheibengehäuse aufgrund des Zusammenspiels zwischen dem weiteren Anschlag und dem weiteren Gegenanschlag mitgedreht werden. Durch die Drehbewegung des Scheibengehäuses kann das Steuerelement außer Eingriff mit der Steuerelementaufnahmevertiefung in der Innenwand des Zylindergehäuses und in Eingriff mit der Steuerausnehmung der Aushebescheibe gebracht werden. Außerdem kann der Kernstift aus der Kernstiftaufnahmevertiefung nach radial innen gedrängt werden, so dass der Kernstift außer Eingriff mit der Kernstiftaufnahmevertiefung und in Eingriff mit der am Außenumfang der Aushebescheibe vorgesehenen Fixierausnehmung gelangt. Dabei gelangt der Kernstift auch in Eingriff mit den (in der Nulllage ausgerichteten, in radialer Richtung gesehen mit der Kernstiftaufnahmevertiefung fluchtenden) Fixierausnehmungen der Einstellscheiben, so dass der Kernstift beim Weiterdrehen des Schlüssels in Verriegelungsrichtung über die Nulllage hinaus alle Einstellscheiben gegen Verdrehen am Scheibengehäuse fixiert. Das Scheibengehäuse mit den über den Kernstift am Scheibengehäuse fixierten Einstellscheiben und der über das Steuerelement und den Kernstift am Scheibengehäuse fixierten Aushebescheibe kann somit in die Anfangsstellung zurückgedreht werden, in der der Schlüssel abgezogen werden kann.

Bei dem Steuerelement kann es sich insbesondere um ein stiftartiges Steuerelement, wie etwa einen Steuerstift, handeln, das vorzugsweise parallel zu der Zylinderachse ausgerichtet ist. Das Steuerelement kann aber beispielsweise auch von einer Kugel gebildet werden.

Das Steuerelement ist vorzugsweise bezüglich des Sperrstifts entlang der Zylinderachse versetzt, jedoch in derselben Winkelposition angeordnet, d.h. das Steuerelement ist in Richtung der Zylinderachse gesehen zumindest im Wesentlichen fluchtend mit dem Sperrstift ausgerichtet (abgesehen von einem möglichen radialen Versatz). Insofern ist eine zweiteilige Steuerstiftanordnung vorgesehen, welche den Sperrstift und das hiervon separate, unabhängig bewegliche Steuerelement umfasst. Insbesondere kann das als Stift ausgestaltete Steuerelement in demselben Schlitz des Scheibengehäuses aufgenommen sein wie der Sperrstift. Der Sperrstift wirkt somit zwar mit den Sperrausnehmungen der Einstellscheiben, jedoch nicht mit der erläuterten Aushebescheibe zusammen. Er kann aber sehr wohl mit wenigstens einer anderen Aushebescheibe zusammenwirken.

Dagegen wirkt der Kernstift bevorzugt sowohl mit der Aushebescheibe als auch mit den Einstellscheiben zusammen. Der Schlitz des Scheibengehäuses zur Aufnahme des Sperrstifts und des Steuerelements kann bevorzugt (wie vorzugsweise auch der Schlitz des Scheibengehäuses zur Aufnahme des Kernstifts) in Form einer sich in Richtung der Zylinderachse erstreckenden Durchbrechung des Scheibengehäuses ausgebildet sein.

Bei eingeführtem Schlüssel sind bevorzugt das Scheibengehäuse und die (insbesondere über den Kernstift mit dem Scheibengehäuse gekoppelten) Einstellscheiben in Entriegelungsrichtung von der Ausgangsstellung bis zu einer bzw. der bereits genannten Nulllage gemeinsam verdrehbar.

Die Einstellscheiben können zwischen der Nulllage und der Sortierendstellung relativ zum Scheibengehäuse in an sich bekannter Weise individuell verdrehbar sein. Durch Verdrehen des Schlüssels zwischen der Nulllage und der Sortierendstellung können die Einstellscheiben in an sich bekannter Weise sortiert werden. In der Sortierendstellung sind die Sperrausnehmungen und die Fixierausnehmungen aller Einstellscheiben in Richtung der Zylinderachse gesehen jeweils fluchtend zueinander ausgerichtet. Außerdem sind die Sperrausnehmungen der Einstellscheiben in der Sortierendstellung radial in Flucht mit der Sperrstiftaufnahmevertiefung des Zylindergehäuses ausgerichtet, und die in Richtung der Zylinderachse gesehen fluchtend ausgerichteten Fixierausnehmungen der Einstellscheiben liegen in radialer Richtung gesehen in Flucht mit der Kernstiftaufnahmevertiefung des Zylindergehäuses.

Die Erfindung betrifft auch einen Schlüssel oder Schlüsselrohling für einen Schließzylinder der erläuterten Art, umfassend einen Schaft, dessen Spitze zum Zusammenwirken mit einem im Schließzylinder vorgesehenen Sperrelement angepasst ist, wobei der Schaft zwei Breitseiten und zwei Schmalseiten aufweist, wobei die Schaftspitze zwei Breitseiten, zwei Schmalseiten und eine Stirnseite aufweist, und wobei an wenigstens einer Breitseite der Schaftspitze eine relativ zu einer Ebene der Breitseite des Schafts zurückversetzte Abflachung vorgesehen ist.

Die Abflachung an der Schaftspitze ermöglicht hierbei insbesondere, dass der Schlüssel in einer Ausgangsstellung des Schließzylinders in einen zugeordneten Schlüsselkanal eingeführt werden kann (entsprechend der bereits genannten Anfangsstellung), ohne dass die Schaftspitze an einem Sperrelement der vorstehend erläuterten Art (insbesondere an der genannten Drehschiebesperre) anstößt. Gleichwohl kann das Sperrelement eine Abtriebsflanke aufweisen, die für eine Drehbetätigung des Sperrelements mittels des Schlüssels relativ nahe an die Zylinderachse heranreichen kann. Nach Einführen des Schlüssels in den Schließzylinder bzw. in den genannten Schlüsselkanal kann somit eine Antriebsflanke der Schaftspitze, die insbesondere seitlich benachbart zu der Abflachung der Schaftspitze vorgesehen sein und/oder in der Ebene der entsprechenden Schaftbreitseite liegen kann, beim Verdrehen des Schlüssels im Schließzylinder in Kontakt mit der Abtriebsflanke des Sperrelements gelangen, um das Sperrelement in die Freigabestellung zu versetzen.

Im Bereich der jeweiligen Abflachung kann die Breitseite der Schaftspitze bezüglich der Ebene der Breitseite des Schafts zurückversetzt sein. Bei der Ebene der Breitseite des Schafts handelt es sich bevorzugt um eine überdeckende Ebene der äußeren Elemente der Breitseite des Schafts. Vertiefungen, wie etwa eine in der Breitseite vorhandene Längsnut, sind gegenüber dieser überdeckenden Ebene zur Schlüsselachse hin zurückversetzt und liegen somit nicht in der genannten Ebene der Breitseite des Schafts.

Die Abflachung ist bevorzugt entlang der Schlüsselachse über die gesamte Breitseite der Schaftspitze ausgebildet. Die Abflachung kann aber auch in Richtung der Schlüsselachse gesehen nur über einen Teil der Breitseite der Schaftspitze ausgebildet sein.

In einer Richtung quer zu der Schlüsselachse erstreckt sich die Abflachung vorzugsweise lediglich über einen Teil der Breitseite der Schaftspitze, während ein anderer Teil der Breitseite der Schaftspitze (insbesondere der gesamte oder nahezu der gesamte restliche Teil) in der Ebene der entsprechenden Breitseite des Schafts liegen kann.

Gemäß einer weiteren Ausführungsform kann die Abflachung sich in einer Richtung quer zu der Schlüsselachse lediglich über einen Teil der Breitseite der Schaftspitze erstrecken, während ein anderer Teil der Breitseite der Schaftspitze (insbesondere der gesamte oder nahezu der gesamte restliche Teil) die bereits genannte Antriebsflanke der Schaftspitze (bzw. Schlüsselspitze) zum Versetzen des Sperrelements durch Verdrehen des Schlüssels bildet. Hierbei kann die Antriebsflanke, wie vorstehend erläutert, in der Ebene der entsprechenden Breitseite des Schafts liegen. Alternativ oder zusätzlich kann bei dieser Ausführungsform die Antriebsflanke der Schaftspitze sich in einer Richtung quer zu der Schlüsselachse lediglich über einen Teil der Breitseite der Schaftspitze erstrecken, der einem Anteil im Bereich von ca. 10% bis 50%, insbesondere einem Anteil im Bereich von ca. 20% bis 40%, und vorzugsweise einem Anteil von ca. 30% der Gesamtbreite der jeweiligen Breitseite der Schaftspitze entspricht (im Hinblick auf abgerundete Kanten und/oder Übergänge handelt es sich hier um ungefähre Angaben). Mit anderen Worten erstreckt sich die Antriebsflanke in Querrichtung vorzugsweise höchstens über die Hälfte der Breite der jeweiligen Breitseite der Schaftspitze.

Die Abflachung kann sich in Querrichtung allerdings generell auch über die gesamte Breitseite der Schaftspitze erstrecken.

Die Abflachung kann parallel zu der Ebene der Breitseite des Schafts verlaufen. Die Abflachung kann aber auch schräg zu der Ebene der Breitseite des Schafts verlaufen. Alternativ kann die Abflachung abschnittsweise parallel und abschnittsweise schräg zu der Ebene der Breitseite des Schafts verlaufen.

Vorzugsweise ist die Abflachung relativ zu der Ebene der Breitseite des Schafts um einen vorgegebenen Winkel geneigt, wobei der Winkel bevorzugt im Bereich zwischen 2 und 25 Grad, weiter bevorzugt zwischen 5 und 20 Grad und noch weiter bevorzugt zwischen 10 und 15 Grad liegt (die Bereichsgrenzen jeweils einschließend).

Nach einer bevorzugten Ausgestaltung der Erfindung ist eine jeweilige Abflachung an jeder der beiden Breitseiten der Schaftspitze vorgesehen, wobei die beiden Abflachungen bevorzugt rotationssymmetrisch zueinander ausgebildet sind. Der Schlüssel kann dabei bevorzugt in Form eines Wendeschlüssels ausgestaltet sein. Nach einer Weiterbildung der Erfindung verlaufen die zwei Schmalseiten der Schaftspitze in Richtung der Stirnseite verjüngend schräg. Die Schmalseiten verlaufen somit zur Stirnseite hin dachartig aufeinander zu. Dadurch ergibt sich am vorderen Ende eine spitz zulaufende Form, wodurch der Schlüssel einfacher in den Schlüsselkanal eingeschoben werden kann.

Die Schaftspitze kann von dem restlichen Teil des Schafts durch eine umlaufende Einkerbung an den Schmalseiten abgesetzt sein. Dadurch ergibt sich eine definierte vom restlichen Schaft abgegrenzte Schaftspitze. Bevorzugt weist die Einkerbung zum vorderen Ende der Schaftspitze einen Abstand auf, der zwischen 1 mm und 3 mm beträgt.

In einem vorderen, in der Nähe der Schaftspitze liegenden Teil des Schafts kann eine weitere umlaufende Einkerbung an den Schmalseiten ausgebildet sein. In die weitere Einkerbung kann beim Verdrehen des Schlüssels in Entriegelungsrichtung aus der Anfangsstellung heraus eine im Schließzylinder vorgesehene, zugeordnete Sperrscheibe eingreifen. Bei nicht vorhandener weiterer Einkerbung blockiert die Sperrscheibe dagegen die Verdrehung, so dass durch die Kombination aus weiterer Einkerbung und zugeordneter Sperrscheibe die Manipulationssicherheit weiter erhöht werden kann. Die weitere Einkerbung kann zum vorderen Ende der Schaftspitze einen Abstand aufweisen, der zwischen 3 mm und 5 mm beträgt.

Weitere vorteilhafte Ausführungsformen der Erfindung sind in den abhängigen Ansprüchen, der Beschreibung und den Zeichnungen angegeben.

Die Erfindung wird nachfolgend anhand eines Ausführungsbeispiels mit Bezug auf die Zeichnungen erläutert. Es zeigen:
- Fig. 1: eine Explosionsdarstellung eines erfindungsgemäßen Schließzylinders mit zugehörigem Schlüssel,
- Fig. 2a und 2b: eine perspektivische Ansicht des Schlüssels aus Fig. 1 bzw. eine Frontansicht der Schlüsselspitze,
- Fig. 3: eine teilgeschnittene Seitenansicht des Schließzylinders von Fig. 1 mit eingeführtem Schlüssel,
- Fig. 4 bis 6: eine Querschnittsansicht durch den Schließzylinder von Fig. 1 in einer Ausgangsstellung bei abgezogenem Schlüssel, auf Höhe einer Drehschiebesperre, bzw. auf Höhe einer vorderen Aushebescheibe, bzw. auf Höhe einer hinteren Aushebescheibe,
- Fig. 7 bis 9: eine Querschnittsansicht durch den Schließzylinder von Fig. 1 in einer Anfangsstellung bei eingeführtem und noch nicht verdrehtem Schlüssel, auf Höhe der Drehschiebesperre, bzw. auf Höhe der vorderen Aushebescheibe, bzw. auf Höhe der hinteren Aushebescheibe,
- Fig. 10 bis 12: eine Querschnittsansicht durch den Schließzylinder von Fig. 1 bei in eine Nulllage verdrehtem Schlüssel, auf Höhe der Drehschiebesperre, bzw. auf Höhe der vorderen Aushebescheibe, bzw. auf Höhe der hinteren Aushebescheibe,
- Fig. 13 bis 15: eine Querschnittsansicht durch den Schließzylinder von Fig. 1 bei in eine Sortierendstellung verdrehtem Schlüssel, auf Höhe der Drehschiebesperre, bzw. auf Höhe der vorderen Aushebescheibe, bzw. auf Höhe der hinteren Aushebescheibe,
- Fig. 16 bis 18: eine Querschnittsansicht durch den Schließzylinder von Fig. 1 bei in eine Entsperrstellung verdrehtem Schlüssel, auf Höhe der Drehschiebesperre, bzw. auf Höhe der vorderen Aushebescheibe, bzw. auf Höhe der hinteren Aushebescheibe,
- Fig. 19 bis 21: eine Querschnittsansicht durch den Schließzylinder von Fig. 1 bei in eine entsperrte Stellung verdrehtem Schlüssel, auf Höhe der Drehschiebesperre, bzw. auf Höhe der vorderen Aushebescheibe, bzw. auf Höhe der hinteren Aushebescheibe,
- Fig. 22 bis 24: eine Querschnittsansicht durch den Schließzylinder von Fig. 1 bei in eine Entriegelungsstellung verdrehtem Schlüssel, auf Höhe der Drehschiebesperre, bzw. auf Höhe der vorderen Aushebescheibe, bzw. auf Höhe der hinteren Aushebescheibe,
- Fig. 25: einen Längsschnitt durch einen aus dem Stand der Technik bekannten Schließzylinder, und
- Fig. 26: eine Explosionsdarstellung des Schließzylinders von Fig. 25.

Der erfindungsgemäße Schließzylinder 100 der Fig. 1 umfasst ein Zylindergehäuse 12, ein im Zylindergehäuse 12 um eine Zylinderachse drehbar gelagertes Scheibengehäuse 14 und mehrere im Scheibengehäuse 14 entlang der Zylinderachse angeordnete, drehbar gelagerte Einstellscheiben 16, zwischen denen jeweils eine, insbesondere schwimmend gelagerte, Zwischenscheibe 36 angeordnet ist. Mittels einer Anschlageinrichtung (nicht gezeigt) kann eine Drehsicherung der Zwischenscheiben 36 vorgesehen sein.

Jede Einstellscheibe 16 sowie jede Zwischenscheibe 36 weist eine zentrale Aufnahmeöffnung 18 auf, welche gemeinsam einen Schlüsselkanal 28 zum Einführen eines Schlüssels 24 bilden. Die zentralen Aufnahmeöffnungen 18 der Einstellscheiben 16 weisen bei dem gezeigten Ausführungsbeispiel einen rechteckigen Querschnitt auf, wohingegen die Aufnahmeöffnungen 18 der Zwischenscheiben 36 einen kreisförmigen Querschnitt aufweisen.

Jede Einstellscheibe 16 besitzt an ihrem Außenumfang eine Sperrausnehmung 20 zum Aufnehmen eines Sperrstiftes 22, der parallel zu der Zylinderachse ausgerichtet ist und radial beweglich in einem in der Wandung des Scheibengehäuses 14 vorgesehenen Schlitz (in Fig. 1 nicht gezeigt) aufgenommen ist. Jede Einstellscheibe 16 weist außerdem versetzt zu der Sperrausnehmung 20 an ihrem Außenumfang wenigstens eine Fixierausnehmung 44 zum Aufnehmen eines parallel zur Zylinderachse ausgerichteten Kernstifts 46 auf. Der Kernstift 46 ist dabei ebenfalls radial beweglich in einem in der Wandung des Scheibengehäuses 14 vorgesehenen Schlitz, der in Fig. 1 nicht gezeigt ist, aufgenommen.

Im Scheibengehäuse 14 ist eine - in Einführrichtung A des Schlüssels 24 in den Schlüsselkanal 28 gesehen - vordere Aushebescheibe 48 vorgesehen, die parallel zu den Einstellscheiben 16 im Scheibengehäuse 14 drehbar gelagert ist und ebenfalls eine zentrale Aufnahmeöffnung 18 für den Schlüssel 24 aufweist. Die vordere Aushebescheibe 48 liegt somit am distalen Ende des Scheibengehäuses 14 von der Öffnung des Schlüsselkanals 28 aus gesehen. Die vordere Aushebescheibe 48 ist bezüglich einer Verdrehung mit dem in den Schlüsselkanal 28 eingeführten Schlüssel 24 zwangsgekoppelt. Die vordere Aushebescheibe 48 dreht sich somit immer mit, wenn der Schlüssel 24 verdreht wird.

Gleiches gilt für eine hintere Aushebescheibe 50, die in Bezug auf die Einführrichtung A hinter dem Paket von Einstellscheiben 16 (d.h. am proximalen Ende des Scheibengehäuses 14) drehbar im Scheibengehäuse 14 gelagert ist. Dabei ist zwischen der benachbarten Einstellscheibe 16 und der hinteren Aushebescheibe 50 eine, insbesondere schwimmend gelagerte, Zwischenscheibe 36 angeordnet, wie Fig. 1 zeigt.

Das Scheibengehäuse 14 ist außerdem mit einem Deckel 52 verschlossen, durch den die Scheiben 16, 36, 48, 50 vor dem Herausfallen aus dem Scheibengehäuse 14 geschützt sind. Wie die Aushebescheiben 48 und 50, die Einstellscheiben 16 und die Zwischenscheiben 36 weist der Deckel 52 ebenfalls eine zentrale Aufnahmeöffnung 18 zur Bildung des Schlüsselkanals 28 auf.

Im Unterschied zu dem mit Bezug auf die Fig. 25 und 26 beschriebenen Schließzylinder 10, bei dem der Sperrstift 22 mit der in den Fig. 25 und 26 nicht gezeigten vorderen Aushebescheibe zusammenwirkt, ist bei dem Schließzylinder 100 der Fig. 1 ein separates, in Form eines Steuerstifts ausgebildetes Steuerelement 54 vorgesehen. Das Steuerelement 54 ist auf Höhe der vorderen Aushebescheibe 48 und somit in Einführrichtung A des Schlüssels 24 benachbart zu dem Sperrstift 22 vorgesehen und in einem separaten Schlitz des Scheibengehäuses 14 oder in demselben Schlitz, in dem der Sperrstift 22 angeordnet ist, radial beweglich angeordnet. Das Steuerelement 54 kann beispielsweise auch als Kugel ausgestaltet sein. Die vordere Aushebescheibe 48 weist am Außenumfang eine Steuerausnehmung 70 (Fig. 5, 8, 11) und eine als weitere Steuerausnehmung dienende Umfangsausnehmung 108 (Fig. 14, 17, 20, 23) zum Aufnehmen des Steuerelements 54 auf.

In Einführrichtung A des Schlüssels 24 gesehen sind vor dem Scheibengehäuse 14 (d.h. nach distal versetzt) innerhalb derselben Ebene ein von einer sogenannten Schiebesperre 56 gebildetes erstes Sperrelement und ein von einer sogenannten Drehschiebesperre 58 gebildetes zweites Sperrelement angeordnet, die in einer Normalebene zu der Zylinderachse parallel zu einer radialen Richtung bezüglich der Zylinderachse translatorisch (d.h. geradlinig) beweglich gelagert sind.

Wie Fig. 1 zeigt, weist das Scheibengehäuse 14 an seinem in Einführrichtung A des Schlüssels 24 gesehen vorderen Ende ebenfalls eine Aufnahmeöffnung 18 auf, durch die eine Spitze 60 des Schlüssels 24 (vgl. Fig. 1 und 2) bei in den Schlüsselkanal 28 eingeführtem Schlüssel hindurchragt. Wie nachstehend erläutert wird, können die Schiebesperre 56 und die Drehschiebesperre 58 über die Schlüsselspitze 60 betätigt werden.

Ein Aufsatz 62 ist auf das in Schlüsseleinführrichtung A gesehen vordere Ende des Scheibengehäuses 14 aufgesetzt. Der Aufsatz 62 dient als Aufnahme und translatorische Führung für die Schiebesperre 56 und die Drehschiebesperre 58 sowie als Verbindungsglied zu einem in Fig. 1 nicht dargestellten Schlossmechanismus, damit dieser durch Verdrehen des Scheibengehäuses betätigt werden kann (vgl. den Kopplungsabschnitt 30 in Fig. 25).

Zum Halten des Aufsatzes 62 am Scheibengehäuse 14 sind Klammern 64 vorgesehen, mit denen der Aufsatz 62, insbesondere an einander gegenüberliegenden Seiten, am Scheibengehäuse 14 festgeklammert werden kann.

Der in Fig. 2a dargestellte Schlüssel 24 besitzt mehrere unterschiedlich abgewinkelte Einschnitte 26, die in an sich bekannter Weise verschiedenen Winkelpositionen der Sperrausnehmungen 20 und der Fixierausnehmungen 44 der Einstellscheiben 16 entsprechen. Die Einstellscheiben 16 weisen gegenüber dem jeweils zugeordneten Einschnitt 26 des Schlüssels 24 ein bestimmtes Verdrehspiel auf, dessen Maß von dem Winkelmaß des jeweiligen Einschnitts 26 abhängt. In Abhängigkeit von dem Winkelmaß der Einschnitte 26 gelangen somit Steuerabschnitte (Flanken) der jeweiligen Einschnitte 26 und korrespondierende Steuerabschnitte (Innenwände) der zentralen Aufnahmeöffnungen 18 der zugeordneten jeweiligen Einstellscheiben 16 zu unterschiedlichen Zeitpunkten und entsprechend der in dem jeweiligen Einschnitt 26 vorgesehenen Kodierung in Eingriff, wie vorstehend bereits mit Bezug auf die Fig. 25 und 26 beschrieben wurde.

Die vordere Aushebescheibe 48 und die hintere Aushebescheibe 50 weisen die Kodierung "6" auf, so dass die beiden Aushebescheiben 48 und 50 mit dem Schlüssel 24 bezüglich einer Verdrehung zwangsgekoppelt sind.

Die Fig. 3 zeigt einen Längsschnitt durch das Scheibengehäuse 14 und dabei insbesondere die beiden Aushebescheiben 48, 50 mit den dazwischenliegenden Einstellscheiben 16, den Sperrstift 22, den Kernstift 46, das Steuerelement 54 sowie die mit der Schlüsselspitze 60 zusammenwirkende Schiebesperre 56 und die ebenfalls mit der Schlüsselspitze 60 zusammenwirkende Drehschiebesperre 58.

Mit Bezug auf die Fig. 4 bis 24 wird nachfolgend die Funktionsweise des Schließzylinders 100 der Fig. 1 erläutert. Die Fig. 4 bis 6 stellen dabei in verschiedenen Betrachtungsebenen (jeweils mit Blickrichtung entgegen der Schlüsseleinführrichtung A) die Situation bei abgezogenem Schlüssel dar, die nachfolgend auch als Ausgangsstellung bezeichnet wird. Die Fig. 4 zeigt einen Querschnitt durch den Schließzylinder auf Höhe der Drehschiebesperre 58 und der Schiebesperre 56. In der Ausgangsstellung nimmt die Drehschiebesperre 58 eine Sperrstellung ein, da die Drehschiebesperre 58 in eine an der Innenwand des Zylindergehäuses 12 vorgesehene Drehschiebesperrenaufnahmevertiefung 66 eingreift. Außerdem nimmt die Schiebesperre 56 eine Sperrstellung ein, da die Schiebesperre 56 in eine an der Innenwand des Zylindergehäuses 12 vorgesehene Schiebesperrenaufnahmevertiefung 68 eingreift. Die Drehschiebesperre 58 und die Schiebesperre 56 sind dabei jeweils mittels einer nicht dargestellten Feder in Richtung ihrer jeweiligen Sperrstellung vorgespannt. Die Schiebesperre 56 und die Drehschiebesperre 58 erfüllen jedoch unterschiedliche Funktionen, da sie zu unterschiedlichen Zeitpunkten als Sperrelemente wirksam sind.

Fig. 7 zeigt die gleiche Querschnittsebene wie Fig. 4, allerdings bei eingeführtem aber noch nicht verdrehtem Schlüssel 24, also in der sogenannten Anfangsstellung. Wie Fig. 7 zeigt, wird durch Einführen des Schlüssels 24 in den Schlüsselkanal 28 (vgl. Fig. 1) die Schiebesperre 56 von der Schlüsselspitze 60 derart betätigt, dass die Schiebesperre 56 in einer Richtung quer zur Zylinderachse aus der Schiebesperrenaufnahmevertiefung 68 gedrängt und dabei von der Sperrstellung in eine Freigabestellung bewegt wird. Eine in der Ausgangsstellung gemäß Fig. 4 von der Schiebesperre 56 bewirkte, bezüglich der Entriegelungsrichtung D wirksame Blockierung des Scheibengehäuses 14, mit dem die Schiebesperre 56 über den Aufsatz 62 drehfest gekoppelt ist, relativ zum Zylindergehäuse 12 wird durch Einführen des Schlüssels 24 in den Schlüsselkanal 28 daher aufgehoben.

Wie Fig. 7 ebenfalls zeigt, wird allein durch Einführen des Schlüssels 24 in den Schlüsselkanal 28 (vgl. Fig. 1) die Drehschiebesperre 58 von der Schlüsselspitze 60 noch nicht betätigt. In der Anfangsstellung bei eingeführtem Schlüssel 24 befindet sich die Drehschiebesperre 58 also weiterhin in der Sperrstellung und greift daher in die Drehschiebesperrenaufnahmevertiefung 66 des Zylindergehäuses 12 ein.

Die Fig. 5 zeigt in der Ausgangsstellung einen Querschnitt durch den Schließzylinder 100 von Fig. 1 auf Höhe der vorderen Aushebescheibe 48. Wie die Fig. 5 zeigt, ist das Steuerelement 54 in einem im Scheibengehäuse 14 vorgesehenen Schlitz angeordnet und greift in der Ausgangsstellung in die Steuerausnehmung 70 der vorderen Aushebescheibe 48 ein. Dadurch fixiert das Steuerelement 54 das Scheibengehäuse 14 und die vordere Aushebescheibe 48 gegeneinander.

Wie die Fig. 5 außerdem zeigt, ist der Kernstift 46 ebenfalls in einem Schlitz des Scheibengehäuses 14 angeordnet und greift in eine Fixierausnehmung 72 ein, die am Außenumfang der vorderen Aushebescheibe 48 ausgebildet ist. Der Kernstift 46 fixiert somit ebenfalls die vordere Aushebescheibe 48 gegenüber dem Scheibengehäuse 14. Wie die Fig. 5 zeigt, sind mehrere in Umfangsrichtung der vorderen Aushebescheibe 48 gesehen nebeneinanderliegende Fixierausnehmungen 72 am Außenumfang der vorderen Aushebescheibe 48 vorgesehen, die beim Verdrehen der vorderen Aushebescheibe 48 relativ zum Kernstift 46 auch als Rattermarken dienen können.

Die Fig. 8 zeigt die gleiche Querschnittsebene wie die Fig. 5, jedoch in der Anfangsstellung bei eingeschobenem und noch nicht verdrehtem Schlüssel 24. Wie ein Vergleich der Fig. 5 und 8 zeigt, wird durch das Einführen des Schlüssels 24 in den Schließzylinder noch keine Änderung in der dargestellten Querschnittsebene bewirkt.

Die Fig. 6 zeigt einen Querschnitt durch den Schließzylinder der Fig. 1 auf der Höhe der hinteren Aushebescheibe 50 in der Ausgangsstellung. Der Kernstift 46 greift in der Ausgangsstellung ebenfalls in eine Fixierausnehmung 72 der hinteren Aushebescheibe 50 ein, wobei - wie bei der vorderen Aushebescheibe 48 - ebenfalls mehrere in Umfangsrichtung nebeneinander liegende Fixierausnehmungen 72 am Außenumfang der hinteren Aushebescheibe 50 ausgebildet sind. In der entsprechenden Weise wie in den Fig. 5 und 6 für die vordere Aushebescheibe 48 und die hintere Aushebescheibe 50 gezeigt ist, greift der Kernstift 46 auch in entsprechende Fixierausnehmungen 44 ein (vgl. Fig. 1), die in den Einstellscheiben 16 (und bevorzugt auch in den Zwischenscheiben 36) jeweils vorgesehen sind (vgl. die Fixierausnehmungen 44 in Fig. 26), so dass der Kernstift 46 in der Ausgangsstellung auch die Einstellscheiben 16 gegen Verdrehen relativ zu dem Scheibengehäuse 14 fixiert. Die Einstellscheiben 16 lassen sich in der Ausgangsstellung somit nicht einzeln gegenüber dem Scheibengehäuse 14 verdrehen, wodurch bereits ein effektiver Schutz gegen Picking erreicht werden kann. Außerdem kann ein unbeabsichtigtes Verdrehen der Einstellscheiben 16 und der Aushebescheiben 48, 50 verhindert werden, wodurch sichergestellt werden kann, dass der Schlüssel 24 in den Schlüsselkanal 28 eingeführt werden kann.

Wie die Fig. 6 außerdem zeigt, ist der (in axialer Flucht zu dem Steuerelement 54 gemäß Fig. 5 angeordnete) Sperrstift 22 in einem Schlitz des Scheibengehäuses 14 angeordnet und greift in der Ausgangsstellung in eine an der Innenwand des Zylindergehäuses 12 ausgebildete Sperrstiftaufnahmevertiefung 74 ein. Der Sperrstift 22 liegt an der Außenseite der hinteren Aushebescheibe 50 an, so dass der Sperrstift 22 im Gegensatz zum Kernstift 46 die Aushebescheibe 50 nicht am Scheibengehäuse 14 fixiert.

Die Fig. 9 zeigt die gleiche Querschnittsebene wie die Fig. 6, allerdings in der Anfangsstellung bei nun eingeführtem, aber noch nicht verdrehtem Schlüssel. Wie durch den Vergleich zwischen Fig. 6 und Fig. 9 gesehen werden kann, wird in der dargestellten Querschnittsebene durch das Einführen des Schlüssels keine Änderung bewirkt.

Die Fig. 10 zeigt die gleiche Querschnittsebene wie die Fig. 4 und 7, während der Schlüssel 24 in eine sogenannte Nulllage verdreht ist, und die Fig. 13 zeigt nochmals die gleiche Querschnittsebene , während der Schlüssel 24 in eine sogenannte Sortierendstellung verdreht ist. In der entsprechenden Weise zeigt die Fig. 11 die gleiche Querschnittsebene wie die Fig. 5 und 8 in der Nulllage und die Fig. 14 zeigt nochmals die gleiche Querschnittsebene wie die Fig. 5, 8 und 11 in der Sortierendstellung. Die Fig. 12 zeigt die gleiche Querschnittsebene wie die Fig. 6 und 9 in der Nulllage und Fig. 15 zeigt nochmals die gleiche Querschnittsebene wie die Fig. 6, 9 und 12 in der Sortierendstellung.

In der Nulllage ist der Schlüssel 24 gegenüber der Anfangsstellung entlang einer Entriegelungsrichtung D so weit verdreht, dass das Scheibengehäuse 14 gegen eine weitere Drehbewegung vorerst gesperrt wird und nun jedoch die Einstellscheiben 16 für eine Drehbewegung relativ zu dem Scheibengehäuse 14 (sogenanntes Sortieren) freigegeben werden. In der Sortierendstellung ist der Sortiervorgang der Einstellscheiben 16 abgeschlossen, so dass die Sperrausnehmungen 20 aller Einstellscheiben 16 fluchtend miteinander ausgerichtet sind. Außerdem sind in der Sortierendstellung die Fixierausnehmungen 44 aller Einstellscheiben 16 in Richtung der Zylinderachse gesehen fluchtend miteinander ausgerichtet.

Wie die Fig. 10 und 13 ferner zeigen, bewirkt das von der Drehschiebesperre 58 gebildete Sperrelement zunächst das Sperren des Scheibengehäuses 14 in der Nulllage, um während des Sortierens der Einstellscheiben 16 das Scheibengehäuse 14 relativ zu dem Zylindergehäuse 12 zu fixieren. Die Drehschiebesperre 58 wird erst mit dem Erreichen der Sortierendstellung aus der Sperrstellung in die Freigabestellung bewegt, wobei die Drehschiebesperre 58 translatorisch nach radial innen versetzt wird. In der Sortierendstellung gemäß Fig. 13 ist die Drehschiebesperre 58 somit außer Eingriff mit der Drehschiebesperrenaufnahmevertiefung 66 des Zylindergehäuses 12. Dieses gegenüber dem Versetzen der Schiebesperre 56 zeitlich verzögerte Versetzen der Drehschiebesperre 58 in die Freigabestellung wird durch eine Drehbewegung des Schlüssels 24 bewirkt.

Die Drehschiebesperre 58 weist eine Abtriebsflanke 78 auf, die beim Einführen des Schlüssels 24, also in der Anfangsstellung, noch nicht mit der Spitze 60 des Schlüssels 24 in Kontakt gelangt. An der Schlüsselspitze 60 ist eine Antriebsflanke 80 (vgl. Fig. 2a und 2b) ausgebildet. Die Abtriebsflanke 78 der Drehschiebesperre 58 und die Antriebsflanke 80 an der Spitze 60 des Schlüssels 24 sind dazu angepasst und wirken derart zusammen, dass die beiden Flanken 78, 80 erst miteinander in Kontakt kommen, wenn der Schlüssel 24 in Entriegelungsrichtung D von der Anfangsstellung (vgl. Fig. 7) zunächst in die Nulllage (vgl. Fig. 10) und sodann bis kurz vor die Sortierendstellung verdreht worden ist. Sobald die beiden Flanken 78, 80 miteinander in Kontakt getreten sind, genügt eine geringfügige weitere Drehbewegung des Schlüssels 24, die über die Antriebsflanke 80 auf die Abtriebsflanke 78 und damit auf die Drehschiebesperre 58 übertragen wird, damit die in dem Aufsatz 62 geführte Drehschiebesperre 58 aus der Drehschiebesperrenaufnahmevertiefung 66 heraus translatorisch nach radial innen in die Freigabestellung bewegt wird. Der Schließzylinder 100 befindet sich nun in der Sortierendstellung (vgl. Fig. 13).

Dabei ist die Drehschiebesperrenaufnahmevertiefung 66 an der Innenwand des Zylindergehäuses 12 in Umfangsrichtung bzw. in Drehrichtung D gesehen größer als die Erstreckung des in die Drehschiebesperrenaufnahmevertiefung 66 hineinragenden Endes der Drehschiebesperre 58 in Umfangsrichtung. Die Drehschiebesperre 58 besitzt somit in ihrer Sperrstellung ein Verdrehspiel relativ zu dem Zylindergehäuse 12. Das Verdrehspiel besteht ausgehend von der Ausgangsstellung und der Anfangsstellung gemäß Fig. 4 bzw. Fig. 7 in Entriegelungsrichtung D. Nach Einführen des Schlüssels 24 muss somit zunächst das Verdrehspiel überwunden werden, indem der Schlüssel 24 und somit das Scheibengehäuse 14 mitsamt der Drehschiebesperre 58 in die Nullage gemäß Fig. 10 verdreht werden. Erst danach bewirkt ein weiteres Verdrehen des Schlüssels 24 ausgehend von der Nulllage in die Sortierendstellung die Bewegung der Drehschiebesperre 58 aus der Sperrstellung in die Freigabestellung. Die Drehschiebesperre 58 kann daher beim Verdrehen des Schlüssels in Entriegelungsrichtung D von der Anfangsstellung, die der Schlüssel 24 nach dem Einführen in den Schließzylinder 100 (vgl. Fig. 1) einnimmt, in die Nulllage derart mitgedreht werden, dass die Drehschiebesperre 58 zunächst in der radial äußeren Sperrstellung verbleibt.

Die Drehschiebesperrenaufnahmevertiefung 66, die an der Innenwand des Zylindergehäuses 12 ausgebildet ist, weist eine erste Anschlagsfläche 86 für das in die Drehschiebesperrenaufnahmevertiefung 66 hineinragende Ende der Drehschiebesperre 58 auf. Das Ende der Drehschiebesperre 58 gelangt an der ersten Anschlagsfläche 86 zur Anlage, wenn der Schlüssel 24 in Entriegelungsrichtung D von der Anfangsstellung gemäß Fig. 7 in die Nulllage verdreht ist, wie Fig. 10 zeigt. Durch die erste Anschlagsfläche 86 kann ein Weiterdrehen des Scheibengehäuses 14 in Entriegelungsrichtung D blockiert werden, insbesondere wenn versucht wird, den Schließzylinder 100 mit einem nicht passenden, "falschen" Schlüssel zu betätigen, über dessen Schlüsselspitze die Drehschiebesperre 58 nicht während des Verdrehens des Schlüssels von der Nulllage in die Sortierendstellung betätigt und dabei außer Eingriff mit der Drehschiebesperrenaufnahmevertiefung 66 gebracht werden kann.

Die Drehschiebesperrenaufnahmevertiefung 66 des Zylindergehäuses 12 weist außerdem eine der ersten Anschlagsfläche 86 gegenüber liegende zweite Anschlagsfläche 88 auf, an der das in die Drehschiebesperrenaufnahmevertiefung 66 hineinragende Ende der Drehschiebesperre 58 bei abgezogenem Schlüssel (vgl. die Fig. 4 und 7) anliegt. Durch die zweite Anschlagsfläche 88 wird ein Verdrehen der Drehschiebesperre 58 und damit des Scheibengehäuses 14 entgegen der Entriegelungsrichtung D über die Ausgangsstellung hinaus blockiert. Die Ausgangsstellung ist somit entgegen der Entriegelungsrichtung D insbesondere durch den Anschlag der Drehschiebesperre 58 an der zweiten Anschlagsfläche 88 des Zylindergehäuses 12 und in Entriegelungsrichtung D durch den Anschlag der Schiebesperre 56 an einer dritten Anschlagsfläche 90 des Zylindergehäuses 12 definiert, welche die Schiebesperrenaufnahmevertiefung 68 in Entriegelungsrichtung D begrenzt.

Im Zusammenhang mit der Betätigung der Drehschiebesperre 58 soll nachfolgend die besondere Ausgestaltung der Schlüsselspitze 60 noch näher erläutert werden.

Wie erwähnt, weist der Schlüssel 24 zur Betätigung der Drehschiebesperre 58 an seinem Schaft 81 die Spitze 60 auf, die beim Verdrehen des Schlüssels 24 mit der Drehschiebesperre 58 zusammenwirkt. Wie die Fig. 2a zeigt, weist der Schaft 81 dabei zwei Breitseiten 84 und zwei Schmalseiten 82 auf, und die Schlüssel- bzw. Schaftspitze 60 weist dementsprechend zwei Breitseiten 84a, zwei Schmalseiten 82a und eine Stirnseite 85 auf.

Jede Breitseite 84 des Schafts 81 weist eine Ebene 92 auf, in der die äußere Oberfläche der betreffenden Breitseite 84 liegt. Die Ebene 92 überdeckt somit die äußeren Elemente bzw. Flächen der Breitseite 84 des Schafts 81. Vertiefungen, wie z.B. eine oder mehrere Längsnuten in der Breitseite 84, sind gegenüber der Ebene 92 somit zur Schlüsselachse hin zurückversetzt. In Fig. 2a ist lediglich die Ebene 92 der in der Darstellung oberen Breitseite 84 gezeigt.

An jeder Breitseite 84a der Schaftspitze 60 ist eine Abflachung 94 relativ zu der jeweiligen Ebene 92 der entsprechenden Schaftbreitseite 84 vorgesehen. Die Abflachung 94 der oberen Breitseite 84a ist dabei bezogen auf die Schlüssellängsachse um 180° rotationssymmetrisch zur entsprechenden Abflachung an der unteren Breitseite 84a des Schlüssels der Fig. 2a ausgebildet, so dass der Schlüssel 24 als ein Wendeschlüssel verwendbar ist. Die jeweilige Abflachung 94 erstreckt sich in Querrichtung, d.h. quer zu der Schlüsselachse betrachtet, lediglich über einen Teil der entsprechenden Breitseite 84a der Schaftspitze 60, während ein anderer Teil der entsprechenden Breitseite 84a der Schaftspitze 60 die genannte Antriebsflanke 80 zum Betätigen der Drehschiebesperre 58 bildet und vorzugsweise in der Ebene 92 der entsprechenden Schaftbreitseite 84 liegt. Die Antriebsflanke 80 gelangt, wie vorstehend erläutert, beim Verdrehen des Schlüssels 24 von der Nulllage in die Sortierendstellung mit der Abtriebsflanke 78 der Drehschiebesperre 58 in Kontakt, um die Drehschiebesperre 58 in die Freigabestellung zu versetzen (vgl. Fig. 13). Dies setzt jedoch voraus, dass die Abtriebsflanke 78 der Drehschiebesperre 58 (in deren Sperrstellung) nahe genug an die Drehachse des eingeführten Schlüssels 24 heranreicht (welche der Zylinderachse und der Schlüssellängsachse entspricht). Die jeweilige Abflachung 94 an der Schaftspitze 60 ermöglicht hierbei, dass der Schlüssel 24 in der Ausgangsstellung des Schließzylinders 100 (Fig. 1) gleichwohl in den Schlüsselkanal 28 eingeführt werden kann, ohne dass die Schaftspitze 60 an der relativ nahe an die Zylinderachse heranreichenden Drehschiebesperre 58 und insbesondere an deren Abtriebsflanke 78 anstößt. Dies ist in den Fig. 7 und 10 ersichtlich, in denen die Abflachung 94 der Schaftspitze 60 unmittelbar benachbart und parallel zu dem die Abtriebsflanke 78 aufweisenden Abschnitt der Drehschiebesperre 58 angeordnet ist. Innerhalb der durch den Schlüsselkanal 28 vorgegebenen Begrenzungen (maximale Querschnittsausdehnung der Schaftspitze 60, d.h. maximale Erstreckung der Schmalseiten 82a und der Breitseiten 84a) wird somit bei ausreichender Stabilität der Schaftspitze 60 die erläuterte (relativ zu der Betätigung der Schiebesperre 56) verzögerte Drehbetätigung der Drehschiebesperre 58 ermöglicht. Diese Drehbetätigung erfolgt dadurch, dass die bezüglich der Zylinderachse exzentrisch angeordnete Antriebsflanke 80 der Schaftspitze 60 eine tangentiale Bewegung ausführt (d.h. mit Abstand um die Zylinderachse geschwenkt wird).

Im Bereich der jeweiligen Abflachung 94 ist die Breitseite 84a der Schaftspitze 60 bezüglich der Ebene 92 der Breitseite 84 des Schafts 81 zurückversetzt. Bei dem in Fig. 2a und 2b gezeigten beispielhaften Schlüssel 24 erstreckt sich die Abflachung 94 in Längsrichtung, d.h. in Richtung der Schlüsselachse gesehen, über die gesamte Breitseite 84a der Schaftspitze 60. In Querrichtung erstreckt sich die Abflachung 94 dagegen über einen Teil der Breitseite 84a, der ca. 70% der Breite der Breitseite 84a der Schaftspitze 60 einnimmt, während die Antriebsflanke 80 sich in Querrichtung nur über ca. 30% der Breite der Breitseite 84a erstreckt. Die jeweilige Abflachung 94 ist - wie in Fig. 2a und 2b gezeigt - bezüglich der Ebene 92 der entsprechenden Schaftbreitseite 84 abschnittsweise schräg geneigt, wobei der Schrägstellungswinkel zwischen der jeweiligen Abflachung 94 und der Ebene 92 in einer Richtung quer zu der Schlüssellängsachse geöffnet ist (und nicht etwa entlang der Schlüssellängsachse geöffnet ist). Mit anderen Worten ist die jeweilige Abflachung 94 relativ zu der entsprechenden Schaftbreitseite 84 bezüglich einer Achse geneigt, die entlang oder parallel zu der Schlüssellängsachse verläuft.

Die Abflachung 94 kann eine glatte Oberfläche aufweisen, so dass keine Vertiefungen (wie etwa eine Bohrung) und/oder Erhebungen darauf ausgebildet sind. Alternativ können aber auch wenigstens eine Bohrung und/oder wenigstens eine Erhebung auf der Abflachung 94 vorgesehen sein (nicht gezeigt). Die Abflachung 94 kann insbesondere parallel, oder schräg, oder abschnittsweise parallel und abschnittsweise schräg zu der Ebene 92 der entsprechenden Schaftbreitseite 84 verlaufen. Die Abflachung 94 kann zum Beispiel relativ zu der Ebene 92 der Schaftbreitseite 84 um einen Winkel geneigt sein, der im Bereich zwischen 2 und 25 Grad liegen kann. Insbesondere kann die Abflachung 94 quer zur Schlüsselachse gesehen auch eine wenigstens leicht gekrümmte Kontur aufweisen. Bei dem Ausführungsbeispiel gemäß Fig. 2b ist die jeweilige Abflachung 94 in einer Richtung quer zur Schlüsselachse konkav gekrümmt.

Wie in der Fig. 2a ferner zu sehen ist, verlaufen die Schmalseiten 82a der Schaftspitze 60 zur Stirnseite 85 hin dachartig aufeinander zu. Die Schmalseiten 82a verlaufen somit zur Stirnseite 85 hin verjüngend schräg.

Außerdem verjüngen sich die Schmalseiten 82a der Schaftspitze 60 an dem von der Stirnseite 85 abgewandten Ende der Schaftspitze 60, so dass die Spitze 60 vom restlichen Teil des Schafts 81 durch eine umlaufende Einkerbung 96 an den Schmalseiten 82a abgesetzt ist. In diese Einkerbung 96 kann beim Übergang von der Ausgangsstellung (Fig. 4) in die Anfangsstellung (Fig. 7) die Schiebesperre 56 einrasten. Von der Schlüsselspitze 60 aus gesehen kann hinter der Einkerbung 96 noch eine weitere, zweite umlaufende Einkerbung 98 an den Schmalseiten 92 des Schafts 81 ausgebildet sein, in die beim Verdrehen des Schlüssels 24 eine der zweiten Einkerbung 98 zugeordnete Sperrscheibe 102 eingreift (vgl. Fig. 1). Bei Verwendung eines nicht passenden Schlüssels ohne eine entsprechende zweite Einkerbung 98 kann die Sperrscheibe 102 eine Verdrehung des Schlüssels im Schließzylinder 100 blockieren. Die Manipulationssicherheit kann somit erhöht werden.

Nachfolgend soll nun wieder die weitere Betätigung des Schließzylinders 100 ausgehend von der Nulllage erläutert werden.

Wie Figur 11 zeigt, gelangt das Steuerelement 54 in der Nulllage außer Eingriff mit der Steuerausnehmung 70 der vorderen Aushebescheibe 48, indem das Steuerelement 54 nach radial außen in Eingriff mit einer Steuerelementaufnahmevertiefung 104 gebracht wird, die an der Innenseite des Zylindergehäuses 12 ausgebildet ist. Dadurch wird das Scheibengehäuse 14 gegen Verdrehen am Zylindergehäuse 12 fixiert, wohingegen die vom Steuerelement 54 bewirkte Fixierung der vorderen Aushebescheibe 48 am Scheibengehäuse 14 aufgehoben wird.

Wie die Figur 11 ferner zeigt, wird auch der Kernstift 46 in der Nulllage aus der Fixierausnehmung 72 der vorderen Aushebescheibe 48 heraus nach radial außen gedrängt, so dass der Kernstift 46 in Eingriff mit einer an der Innenwand des Zylindergehäuses 12 vorgesehenen Kernstiftaufnahmevertiefung 106 gelangt. Eine vom Kernstift 46 bewirkte Blockierung der Verdrehung der vorderen Aushebescheibe 48 gegenüber dem Scheibengehäuse 14 wird somit aufgehoben. Dagegen fixiert der Kernstift 46 das Scheibengehäuse 14 gegen Verdrehen am Zylindergehäuse 12 aufgrund des Eingriffs des Kernstifts 46 in die Kernstiftaufnahmevertiefung 106.

Wie Figur 12 zeigt, gelangt der Kernstift 46 auch bezüglich der hinteren Aushebescheibe 50 außer Eingriff mit der entsprechenden Fixierausnehmung 72 und in Eingriff mit der Kernstiftaufnahmevertiefung 106, die sich z. B. in Form einer länglichen Nut über im Wesentlichen die gesamte Länge der Innenwand des Zylindergehäuses 12 erstrecken kann. Die vom Kernstift 46 bewirkte Fixierung der hinteren Aushebescheibe 50 gegenüber dem Scheibengehäuse 14 wird aufgehoben.

In entsprechender Weise gelangt der Kernstift 46 auch außer Eingriff mit den Fixierausnehmungen 44 der Einstellscheiben 16, so dass in der Nulllage die Blockierung der Einstellscheiben 16 gegenüber dem Scheibengehäuse 14 aufgehoben wird und die Einstellscheiben 16 nun für ein Sortieren freigegeben sind. Dieses Sortieren erfolgt nun, wie erläutert, durch Zusammenwirken der Einschnitte 26 des Schlüssels 24 mit den Innenwänden bzw. Begrenzungen der Aufnahmeöffnungen 18 der Einstellscheiben 16.

Fig. 13 zeigt die Sortierendstellung, nachdem die Drehschiebesperre 58 durch eine Drehbewegung der Schlüsselspitze 60 wie erläutert in die Freigabestellung versetzt worden ist.

Wie die Figur 14 zeigt, ist die vordere Aushebescheibe 48 in der Sortierendstellung derart verdreht, dass die am Außenumfang der vorderen Aushebescheibe 48 vorgesehene Umfangsausnehmung 108 radial fluchtend mit dem Steuerelement 54 ausgerichtet ist. Außerdem ist die Fixierausnehmung 72 radial fluchtend mit dem Kernstift 46 ausgerichtet.

In der Sortierendstellung sind die Einstellscheiben 16 sortiert. Insbesondere sind die Sperrausnehmungen 20 der Einstellscheiben 16 (vgl. Fig. 1) und entsprechend auch die Sperrausnehmung 20 der hinteren Aushebescheibe 50 in Richtung der Zylinderachse gesehen fluchtend miteinander ausgerichtet und radial innen bezüglich des Sperrstifts 22 angeordnet. Außerdem sind in der Sortierendstellung die Fixierausnehmungen 44 der Einstellscheiben 16, in der entsprechenden Weise wie die Fixierausnehmung 72 der hinteren Aushebescheibe 50 gemäß Figur 15, radial innen bezüglich des Kernstifts 46 angeordnet und in Richtung der Zylinderachse gesehen fluchtend miteinander ausgerichtet.

Die Figuren 16, 19 und 22 zeigen die gleiche Querschnittsebene wie die Fig. 4, 7, 10 und 13. Allerdings befindet sich bei der Fig. 16 der Schlüssel 24 in einer gegenüber der Sortierendstellung der Fig. 13 in Entriegelungsrichtung D weiter verdrehten, sogenannten Entsperrstellung. Bei der Fig. 19 befindet sich der Schlüssel 24 in einer sogenannten entsperrten Stellung, und bei der Fig. 22 befindet sich der Schlüssel 24 in der Entriegelungsstellung.

Die Fig. 17, 20 und 23 zeigen die gleiche Querschnittsebene wie die Fig. 5, 8, 11 und 14. Dabei bezieht sich die Fig. 17 auf die Entsperrstellung, wohingegen die Fig. 20 die entsperrte Stellung und die Fig. 23 die Entriegelungsstellung zeigt. Dementsprechend zeigen die Fig. 18, 21 und 24 die gleiche Querschnittsebene wie die Fig. 6, 9, 12 und 15. Die Fig. 18 zeigt dabei die Situation in der Entsperrstellung, wohingegen die Fig. 21 die entsperrte Stellung zeigt. Die Fig. 24 zeigt ferner die Situation in der Entriegelungsstellung.

Wie durch einen Vergleich der Fig. 14 und 17 gesehen werden kann, werden beim Weiterdrehen des Schlüssels 24 in Entriegelungsrichtung D aus der Sortierendstellung heraus zunächst sowohl das Steuerelement 54 als auch der Kernstift 46 nach radial innen gedrängt. Dabei gelangt der Kernstift 46 in Eingriff mit der radial innerhalb des Kernstifts 46 liegenden Fixierausnehmung 72 der vorderen Aushebescheibe 48 bzw. der hinteren Aushebescheibe 50. Ferner gelangt das Steuerelement 54 in Eingriff mit der Umfangsausnehmung 108 vorderen Aushebescheibe 48 und außer Eingriff mit der im Zylindergehäuse 12 ausgebildeten Steuerelementaufnahmevertiefung 104. Durch das Nachinnenrücken des Kernstifts 46 und des Steuerelements 54 erfolgt eine Fixierung der vorderen Aushebescheibe 48 mit dem Scheibengehäuse 14.

Wie insbesondere in den Figuren 11, 14 und 17 gesehen werden kann, weist die vordere Aushebescheibe 48 am Außenumfang einen Anschlag 110 auf, der bei Erreichen der Sortierendstellung gemäß der Figur 14 in Kontakt mit einem am Scheibengehäuse 14 vorgesehenen Gegenanschlag 112 gelangt (ein entsprechender Anschlag ist auch an der hinteren Aushebescheibe 50 vorgesehen). Durch Weiterdrehen der mit dem Schlüssel 24 gekoppelten vorderen Aushebescheibe 48 und hinteren Aushebescheibe 50 in Entriegelungsrichtung D aus der Sortierendstellung gemäß Fig. 14 heraus wird das Scheibengehäuse 14 somit aufgrund des Zusammenspiels zwischen dem Anschlag 110 und dem Gegenanschlag 112 mitbewegt. Dabei drängt das Scheibengehäuse 14 den Kernstift 46 gegen eine Kernstiftführungsschräge 114, die die Kernstiftaufnahmevertiefung 106 in Entriegelungsrichtung D gesehen begrenzt und durch die der Kernstift 46 bei einer genau definierten Drehwinkellage in die Fixierausnehmungen 72 der Aushebescheiben 48, 50 und in die Fixierausnehmungen 44 der Einstellscheiben 16 gedrängt wird (vgl. Fig. 17 und 18).

In der entsprechenden Weise drängt beim Verdrehen des Scheibengehäuses 14 aus der Sortierendstellung heraus das Scheibengehäuse 14 das Steuerelement 54 gegen eine die Steuerelementaufnahmevertiefung 104 in Entriegelungsrichtung D gesehen begrenzende Steuerelementführungsschräge 116, durch die das Steuerelement 54 bei einer definierten Winkelstellung nach radial innen in die Umfangsausnehmung 108 der vorderen Aushebescheibe 48 gedrängt wird (vgl. Fig. 17). Hierdurch kann mit besonders hoher Genauigkeit die Winkelstellung des Scheibengehäuses 14 definiert werden, in der (für das nachfolgende Entriegeln) das Scheibengehäuse 14 von dem Zylindergehäuse 12 entkoppelt und mit der vorderen Aushebescheibe 48 (und somit mit dem Schlüssel 24) gekoppelt wird.

Wie mit Bezug auf die Figur 15 gezeigt ist, bietet die Sperrstiftaufnahmevertiefung 74 des Zylindergehäuses 12 in der Sortierendstellung gegenüber der Kernstiftaufnahmevertiefung 106 und der Steuerelementaufnahmevertiefung 104 ein größeres Verdrehspiel (insbesondere in Entriegelungsrichtung D), so dass der Sperrstift 22 beim Weiterdrehen des Scheibengehäuses 14 in Entriegelungsrichtung D aus der Sortierendstellung heraus zunächst noch nicht nach radial innen in die Sperrausnehmung 20 der hinteren Aushebescheibe 50 und entsprechend in die Sperrausnehmungen 20 der Einstellscheiben 16 gedrängt wird (vgl. Fig. 18).

Wie die Fig. 18 und 21 zeigen, gelangt der Sperrstift 22 erst bei Erreichen der Entsperrstellung in Kontakt mit einer die Sperrstiftaufnahmevertiefung 74 in Entriegelungsrichtung D begrenzende Sperrstiftführungsschräge 118. Die Sperrstiftführungsschräge 118 drängt beim Weiterdrehen des Scheibengehäuses 14 von der Entsperrstellung in die entsperrte Stellung gemäß Fig. 21 den Sperrstift 22 nach radial innen, so dass der Sperrstift 22 mit den Sperrausnehmungen 20 der hinteren Aushebescheibe 50 und der Einstellscheiben 16 in Eingriff gelangt. Danach kann der Schlüssel 24 mitsamt dem Scheibengehäuse 14 und den Scheiben 16, 48, 50 in die Entriegelungsstellung gemäß den Fig. 22, 23 und 24 weitergedreht werden, um wie erläutert mittels des Aufsatzes 62 einen Schlossmechanismus zu betätigen.

Bei dem Schließzylinder 100 kann entsprechend den vorstehenden Ausführungen somit auf einfache Weise erreicht werden, dass beim Verdrehen des Scheibengehäuses 14 mittels des Schlüssels 24 aus der Sortierendstellung heraus und in Entriegelungsrichtung D zunächst der Kernstift 46 in die Fixierausnehmungen 72 der Aushebescheiben 48, 50 und in die Fixierausnehmungen 44 der Einstellscheiben 16 (vgl. Fig. 1) gelangt und hierdurch die Einstellscheiben 16 relativ zueinander und zu dem Scheibengehäuse 14 fixiert, und dass erst danach (aufgrund eines noch weiteren Verdrehens des Scheibengehäuses 14) der Sperrstift 22 in die Sperrausnehmungen 20 eindringt, um das Scheibengehäuse 14 für ein weiteres Verdrehen in die Entriegelungsstellung freizugeben. Aufgrund des erläuterten unterschiedlichen Verdrehspiels bzw. der erläuterten definierten zeitlichen Abfolge kann der Sperrstift 22 also nicht unter Zuhilfenahme der Sperrstiftführungsschräge 118 zu einem Zeitpunkt nach radial innen gedrängt werden, zu dem die Einstellscheiben 16 noch separat gedreht werden können (z.B. mittels eines Picking-Werkzeugs). Hierdurch wird also ein Abtasten der jeweiligen Kodierung der einzelnen Einstellscheiben 16 verhindert.

Zum Verriegeln erfolgt die Drehung des Schlüssels 24 ausgehend von der Entriegelungsstellung gemäß den Fig. 22, 23 und 24 entgegen der Drehrichtung D bis zur Anfangsstellung. Der Ablauf und das Zusammenwirken der einzelnen Elemente des Schließzylinders 100 sind aus der vorstehenden Beschreibung ersichtlich.

Die vordere Aushebescheibe 48 weist an ihrem Außenumfang einen zweiten Anschlag 120 auf, der beim Zurückdrehen der vorderen Aushebescheibe 48 von der Sortierendstellung (vgl. Fig. 14) entgegen der Entriegelungsrichtung D, also in Verriegelungsrichtung, bei Erreichen der Nulllage in Kontakt mit einem am Scheibengehäuse 14 vorgesehenen zweiten Gegenanschlag 122 gelangt (vgl. Fig. 11). Ein entsprechender Anschlag ist auch an der hinteren Aushebescheibe 50 vorgesehen. Durch Zurückdrehen der Aushebescheiben 48, 50 aus der Nulllage heraus in Verriegelungsrichtung kann das Scheibengehäuse 14 aufgrund des Zusammenspiels zwischen dem zweiten Anschlag 120 und dem zweiten Gegenanschlag 122 mitgedreht werden, um das Steuerelement 54 und den Kernstift 46 nach radial innen zu drängen (vgl. insbesondere die Fig. 8 und 11).

### Bezugszeichenliste

- 10, 100: Schließzylinder
- 12: Zylindergehäuse
- 14: Scheibengehäuse
- 16: Einstellscheibe
- 18: Aufnahmeöffnung
- 20: Sperrausnehmung
- 22: Sperrstift
- 24: Schlüssel
- 26: Einschnitt
- 32: Schlitz
- 34: Sperrstiftaufnahmevertiefung
- 36: Zwischenscheibe
- 38, 38a: Umfangsausnehmung
- 40: Anschlagabschnitt
- 42: Vorsprung
- 44: Fixierausnehmung
- 46: Kernstift
- 48: vordere Aushebescheibe
- 50: hintere Aushebescheibe
- 52: Deckel
- 54: Steuerelement
- 56: Schiebesperre
- 58: Drehschiebesperre
- 60: Schlüsselspitze
- 62: Aufsatz
- 64: Klammer
- 66: Drehschiebesperrenaufnahmevertiefung
- 68: Schiebesperrenaufnahmevertiefung
- 70: Steuerausnehmung
- 72: Fixierausnehmung
- 74: Sperrstiftaufnahmevertiefung
- 78: Abtriebsflanke
- 80: Antriebsflanke
- 81: Schaft
- 82, 82a: Schmalseite
- 84, 84a: Breitseite
- 85: Stirnseite
- 86: erste Anschlagsfläche
- 88: zweite Anschlagsfläche
- 90: dritte Anschlagsfläche
- 92: Ebene
- 94: Abflachung
- 96: Einkerbung
- 98: zweite Einkerbung
- 102: Sperrscheibe
- 104: Steuerelementaufnahmevertiefung
- 106: Kernstiftaufnahmevertiefung
- 108: Umfangsausnehmung
- 110: Anschlag
- 112: Gegenanschlag
- 114: Kernstiftführungsschräge
- 116: Steuerelementführungsschräge
- 118: Sperrstiftführungsschräge
- 120: zweiter Anschlag
- 122: zweiter Gegenanschlag

- A: Einführrichtung
- D: Entriegelungsrichtung

## Patentansprüche

1. Schließzylinder mit
einem Zylindergehäuse (12),
einem im Zylindergehäuse (12) um eine Zylinderachse drehbar gelagerten Scheibengehäuse (14),
mehreren im Scheibengehäuse (14) entlang der Zylinderachse angeordneten, drehbar gelagerten Einstellscheiben (16), wobei jede Einstellscheibe (16) eine Aufnahmeöffnung (18) für einen Schlüssel (24) aufweist, und
einem Sperrelement (58), das in einer Schlüsseleinführrichtung (A) gesehen vor den Einstellscheiben (16) angeordnet und mit dem Scheibengehäuse (14) drehfest gekoppelt ist,
wobei das Sperrelement (58) dazu ausgebildet ist, eine Sperrstellung einzunehmen, in welcher das Sperrelement (58) das Scheibengehäuse (14) gegen eine Verdrehung relativ zu dem Zylindergehäuse (12) sperrt, indem das Sperrelement (58) in eine Aufnahmevertiefung (66) des Zylindergehäuses (12) eingreift,
**dadurch gekennzeichnet, dass**
das Sperrelement (58) in der Sperrstellung ein Verdrehspiel relativ zu dem Zylindergehäuse (12) besitzt, wobei das Sperrelement (58) ferner dazu ausgebildet ist, nach Einführen des Schlüssels (24) in den Schließzylinder durch Verdrehen des eingeführten Schlüssels (24) in einer Entriegelungsrichtung (D) erst nach Überwinden des Verdrehspiels aus der Sperrstellung in eine Freigabestellung bewegt zu werden, in welcher das Sperrelement (58) außer Eingriff mit der Aufnahmevertiefung (66) ist.

2. Schließzylinder nach Anspruch 1,
**dadurch gekennzeichnet, dass**
das Sperrelement (58) eine Abtriebsflanke (78) aufweist, die mit einer an der Spitze (60) des Schlüssels (24) ausgebildeten Antriebsflanke (80) derart zusammenwirkt, dass das Sperrelement (58) durch Verdrehen des Schlüssels (24) in Entriegelungsrichtung (D) aus der Sperrstellung in die Freigabestellung bewegt wird.

3. Schließzylinder nach Anspruch 2,
**dadurch gekennzeichnet, dass**
die Abtriebsflanke (78) des Sperrelements (58) und die Antriebsflanke (80) an der Spitze (60) des Schlüssels (24) dazu angepasst sind, dass die beiden Flanken (78, 80) erst dann einander kontaktieren, wenn der Schlüssel (24) von einer Anfangsstellung, die der Schlüssel (24) nach einem Einführen in den Schließzylinder (100) einnimmt, wenigstens in eine erste Drehstellung verdreht ist.

4. Schließzylinder nach Anspruch 3,
**dadurch gekennzeichnet , dass**
die Abtriebsflanke (78) des Sperrelements (58) und die Antriebsflanke (80) an der Spitze (60) des Schlüssels (24) dazu angepasst sind, dass sich das Sperrelement (58) aus der Sperrstellung in die Freigabestellung bewegt, während der Schlüssel (24) von der ersten Drehstellung in Entriegelungsrichtung (D) in eine zweite Drehstellung verdreht wird.

5. Schließzylinder nach einem der Ansprüche 2 bis 4,
**dadurch gekennzeichnet, dass**
die Aufnahmeöffnungen (18) der Einstellscheiben (26) in einer Ausgangsstellung des Schließzylinders (100) einen Schlüsselkanal (28) bilden, wobei die Abtriebsflanke (78) des Sperrelements (58) außerhalb des Schlüsselkanals (28) angeordnet ist.

6. Schließzylinder nach einem der vorhergehenden Ansprüche,
**dadurch gekennzeichnet, dass**
die Spitze (60) des Schlüssels (24) eine Querschnittsform mit zwei Schmalseiten (82a) und zwei Breitseiten (84a) aufweist, welche länger als die Schmalseiten (82a) sind, wobei das Sperrelement (58) mittels einer der Breitseiten (82a) der Schlüsselspitze (60) zu der Bewegung aus der Sperrstellung in die Freigabestellung antreibbar ist.

7. Schließzylinder nach Anspruch 1,
**dadurch gekennzeichnet, dass**
das Sperrelement (58) beim Verdrehen des Schlüssels (24) in Entriegelungsrichtung (D) von einer Anfangsstellung, die der Schlüssel nach dem Einführen in den Schließzylinder (100) einnimmt, in eine erste Drehstellung derart mitdrehbar ist, dass das Sperrelement (58) zunächst in der Sperrstellung verbleibt;
oder dass
die Aufnahmevertiefung (66) des Zylindergehäuses (12) eine erste Anschlagsfläche (86) für ein in die Aufnahmevertiefung (66) hineinragendes Ende des Sperrelements (58) aufweist, an der das Ende des Sperrelements (58) zur Anlage kommt, wenn der Schlüssel (24) in Entriegelungsrichtung (D) von einer Anfangsstellung, die der Schlüssel (24) nach dem Einführen in den Schließzylinder (100) einnimmt, in eine erste Drehstellung verdreht ist, wobei die erste Anschlagsfläche (86) ein weiteres Verdrehen des Sperrelements (58) in Entriegelungsrichtung (D) blockiert.

8. Schließzylinder nach Anspruch 7,
**dadurch gekennzeichnet, dass**
die Aufnahmevertiefung (66) eine zweite Anschlagsfläche (88) für das in die Aufnahmevertiefung hineinragende Ende des Sperrelements (58) aufweist, wobei, wenn der Schlüssel (24) aus dem Schließzylinder (100) abgezogen ist, das Ende des Sperrelements (58) an der zweiten Anschlagsfläche (88) anliegt und die zweite Anschlagsfläche (88) ein Verdrehen des Sperrelements (58) entgegen der Entriegelungsrichtung (D) blockiert.

9. Schließzylinder nach einem der vorhergehenden Ansprüche,
**dadurch gekennzeichnet, dass**
das Sperrelement (58) in einer Normalebene zu der Zylinderachse geradlinig versetzbar gelagert ist;
und/oder dass
das Sperrelement (58) in Richtung der Sperrstellung vorgespannt ist; und/oder dass
ein weiteres Sperrelement (56) in Schlüsseleinführrichtung (A) gesehen vor den Einstellscheiben (16) angeordnet und mit dem Scheibengehäuse (14) drehfest gekoppelt ist, wobei das weitere Sperrelement (56), wenn der Schlüssel (24) aus dem Schließzylinder (100) abgezogen ist, eine Sperrstellung einnimmt, in der das weitere Sperrelement (56) in eine weitere Aufnahmevertiefung (68) des Zylindergehäuses (12) eingreift, und wobei das weitere Sperrelement (56) durch Einführen des Schlüssels (24) in den Schließzylinder (100) außer Eingriff mit der weiteren Aufnahmevertiefung (68) und somit in eine Freigabestellung bewegbar ist.

10. Schlüssel oder Schlüsselrohling für einen Schließzylinder (100) nach einem der vorhergehenden Ansprüche, umfassend einen Schaft (81), dessen Spitze (60) zum Zusammenwirken mit einem im Schließzylinder (100) vorgesehenen Sperrelement (58) angepasst ist, wobei der Schaft (81) zwei Breitseiten (84) und zwei Schmalseiten (82) aufweist, und wobei die Schaftspitze (60) zwei Breitseiten (84a), zwei Schmalseiten (82a) und eine Stirnseite (85) aufweist,
**dadurch gekennzeichnet, dass**
an wenigstens einer Breitseite (84a) der Schaftspitze (60) eine relativ zu einer Ebene (92) der Breitseite (84) des Schafts (60) zurückversetzte Abflachung (94) vorgesehen ist.

11. Schlüssel oder Schlüsselrohling nach Anspruch 10,
**dadurch gekennzeichnet, dass**
die Abflachung (94) entlang der Schlüsselachse über die gesamte Breitseite (84a) der Schaftspitze (60) ausgebildet ist;
und/oder dass
in einer Richtung quer zu der Schlüsselachse die Abflachung (94) sich lediglich über einen Teil der Breitseite (84a) der Schaftspitze (60) erstreckt, während ein anderer Teil der Breitseite (84a) der Schaftspitze (60) in der Ebene (92) der Breitseite (84) des Schafts (60) liegt.

12. Schlüssel oder Schlüsselrohling nach Anspruch 10 oder 11, **dadurch gekennzeichnet, dass**
die Abflachung (94) parallel zu der Ebene (92) der Breitseite (84) des Schafts (81) verläuft; oder
die Abflachung (94) schräg zu der Ebene (92) der Breitseite (84) des Schafts (81) verläuft; oder
die Abflachung (94) abschnittsweise parallel und abschnittsweise schräg zu der Ebene (92) der Breitseite (84) des Schafts (81) verläuft.

13. Schlüssel oder Schlüsselrohling nach einem der Ansprüche 10 bis 12, **dadurch gekennzeichnet, dass**
die Abflachung (94) relativ zu der Ebene (92) der Breitseite (84) des Schafts (81) um einen vorgegebenen Winkel geneigt ist, wobei der Winkel bevorzugt in einem Bereich von 2 bis 25 Grad, weiter bevorzugt in einem Bereich von 5 bis 20 Grad, und noch weiter bevorzugt in einem Bereich von 10 bis 15 Grad liegt;
und/oder dass
eine jeweilige Abflachung (94) an jeder der beiden Breitseiten (84a) der Schaftspitze (60) vorgesehen ist, wobei die beiden Abflachungen (94) rotationssymmetrisch zueinander ausgebildet sind;
und/oder dass
die zwei Schmalseiten (82a) der Schaftspitze (60) in Richtung der Stirnseite (85) verjüngend schräg verlaufen.

14. Schlüssel oder Schlüsselrohling nach einem der Ansprüche 10 bis 13, **dadurch gekennzeichnet, dass** die Schaftspitze (60) von dem restlichen Teil des Schafts (81) durch eine an den Schmalseiten (82) des Schafts (81) umlaufende Einkerbung (96) abgesetzt ist, wobei die Einkerbung (96) zum vorderen Ende der Schaftspitze (60) vorzugsweise einen Abstand aufweist, der zwischen 1 mm und 3 mm beträgt.

15. Schlüssel oder Schlüsselrohling nach Anspruch 14,
**dadurch gekennzeichnet, dass**
in einem vorderen, in der Nähe der Schaftspitze (60) liegenden Teil des Schafts (81) eine weitere umlaufende Einkerbung (98) an den Schmalseiten (82) des Schafts (81) ausgebildet ist, wobei die weitere Einkerbung (98) zum vorderen Ende der Schaftspitze (60) vorzugsweise einen Abstand aufweist, der zwischen 3 mm und 5 mm beträgt.

## Claims

1. A lock cylinder comprising
a cylinder housing (12);
a disk housing (14) rotatably supported about a cylinder axis in the cylinder housing (12);
a plurality of rotatably supported disk tumblers (16) arranged along the cylinder axis in the disk housing (14), wherein each disk tumbler (16) has a reception opening (18) for a key (24); and
a blocking element (58) which is arranged in front of the disk tumblers (16), viewed in a key introduction direction (A), and which is rotationally fixedly coupled to the disk housing (14),
wherein the blocking element (58) is configured to adopt a blocking position in which the blocking element (58) blocks the disk housing (14) against a rotation relative to the cylinder housing (12) by the blocking element (58) engaging into a reception recess (66) of the cylinder housing (12), **characterized in that**
the blocking element (58) has a rotational clearance relative to the cylinder housing (12) in the blocking position, with the blocking element (58) further being configured, after introduction of the key (24) into the lock cylinder, to be moved by a rotation of the introduced key (24) in an unlatching direction (D), only after overcoming the rotational clearance, out of the blocking position into a release position in which the blocking element (58) is out of engagement with the reception recess (66).

2. A lock cylinder according to claim 1,
**characterized in that**
the blocking element (58) has a driven flank (78) which cooperates with a drive flank (80) formed at the tip (60) of the key (24) such that the blocking element (58) is moved out of the blocking position into the release position by a rotation of the key (24) in the unlatching direction (D).

3. A lock cylinder according to claim 2,
**characterized in that**
the driven flank (78) of the blocking element (58) and the drive flank (80) at the tip (60) of the key (24) are adapted such that the two flanks (78, 80) only contact one another when the key (24) is rotated into at least one first rotational position from an initial position which the key (24) adopts after an introduction into the lock cylinder (100).

4. A lock cylinder according to claim 3,
**characterized in that**
the driven flank (78) of the blocking element (58) and the drive flank (80) at the tip (60) of the key (24) are adapted such that the blocking element (58) moves out of the blocking position into the release position, while the key (24) is rotated from the first rotational position in the unlatching direction (D) into a second rotary position.

5. A lock cylinder according to any one of the claims 2 to 4,
**characterized in that**
the reception openings (18) of the disk tumblers (16) form a keyway (28) in a starting position of the lock cylinder (100), with the driven flank (78) of the blocking element (58) being arranged outside the keyway (28).

6. A lock cylinder according to any one of the preceding claims,
**characterized in that**
the tip (60) of the key (24) has a cross-sectional shape having two narrow sides (82a) and two broad sides (84a) which are longer than the narrow sides, with the blocking element (58) being drivable by means of one of the broad sides (82a) of the key tip (60) to move out of the blocking position into the release position.

7. A lock cylinder according to claim 1,
**characterized in that**
the blocking element (58) can be co-rotated on a rotation of the key (24) in the unlatching direction (D) from an initial position which the key adopts after the introduction into the lock cylinder (100) into a first rotational position such that the blocking element (58) first remains in the blocking position;
or **in that**
the reception recess (66) of the cylinder housing (12) has a first abutment surface (86) for an end of the blocking element (58) projecting into the reception recess (66), which first abutment surface (86) the end of the blocking element (58) comes into contact with when the key (24) is rotated in the unlatching direction (D) from an initial position which the key (24) adopts after the introduction into the lock cylinder (100) into a first rotational position, with the first abutment surface (86) blocking a further rotation of the blocking element (58) in the unlatching direction (D).

8. A lock cylinder according to claim 7,
**characterized in that**
the reception recess (66) has a second abutment surface (88) for the end of the blocking element (58) projecting into the reception recess, with the end of the blocking element (58) contacting the second abutment surface (88) and the second abutment surface (88) blocking a rotation of the blocking element (58) against the unlatching direction (D) when the key (24) is removed from the lock cylinder (100).

9. A lock cylinder according to any one of the preceding claims,
**characterized in that**
the blocking element (58) is displaceably supported in a straight line in a normal plane to the cylinder axis;
and/or **in that**
the blocking element (58) is preloaded in the direction of the blocking position;
and/or **in that**
a further blocking element (56) is arranged in front of the disk tumblers (16), viewed in the key introduction direction (A), and is rotationally fixedly coupled to the disk housing (14), with the further blocking element (56) adopting, when the key (24) is removed from the lock cylinder (110), a blocking position in which the further blocking element (56) engages into a further reception recess (68) of the cylinder housing (12), and with the further blocking element (56) being movable out of engagement with the further reception recess (68) and thus into a release position by introducing the key (24) into the lock cylinder (100).

10. A key or key blank for a lock cylinder (100) according to any one of the preceding claims, comprising a shaft (81) whose tip (60) is adapted for cooperation with a blocking element (58) provided in the lock cylinder (100), wherein the shaft (81) has two broad sides (84) and two narrow sides (82), and wherein the shaft tip (60) has two broad sides (84a), two narrow sides (82a) and one end face (85),
**characterized in that**
a flattened portion (94) is provided set back relative to a plane (92) of the broad side (84) of the shaft (60) at at least one broad side (84a) of the shaft tip (60).

11. A key or a key blank according to claim 10,
**characterized in that**
the flattened portion (94) is formed along the key axis over the total broad side (84a) of the shaft tip (60);
and/or **in that**
the flattened portion (94) only extends over a part of the broad side (84a) of the shaft tip (60) in a direction transverse to the key axis, while another part of the broad side (84a) of the shaft tip (60) lies in the plane (92) of the broad side (84) of the shaft (60).

12. A key or a key blank according to claim 10 or 11,
**characterized in that**
the flattened portion (94) extends in parallel with the plane (92) of the broad side (84) of the shaft (81); or
the flattened portion (94) extends obliquely to the plane (92) of the broad side (84) of the shaft (81); or
the flattened portion (94) extends sectionally in parallel with and sectionally obliquely to the plane (92) of the broad side (84) of the shaft (81).

13. A key or a key blank according to any one of the claims 10 to 12, **characterized in that**
the flattened portion (94) is inclined by a predefined angle relative to the plane (92) of the broad side (84) of the shaft (81), wherein the angle is preferably in a range from 2 to 25 degrees, further preferably in a range from 5 and 20 degrees, and even further preferably in a range from 10 to 15 degrees;
and/or **in that**
a respective flattened portion (94) is provided at each of the two broad sides (84a) of the shaft tip (60), with the two flattened portions (94) being formed rotationally symmetrical to one another;
and/or **in that**
the two narrow sides (82a) of the shaft tip (60) extend in a tapering and oblique manner in the direction of the end face (85).

14. A key or a key blank according to any one of the claims 10 to 13, **characterized in that**
the shaft tip (60) is set off from the remaining part of the shaft (81) by a peripheral notch (96) at the narrow sides (82) of the shaft (81), with the notch (96) preferably having a spacing from the front end of the shaft tip (60) which amounts to between 1 mm and 3 mm.

15. A key or a key blank according to claim 14,
**characterized in that**
a further peripheral notch (98) is formed at the narrow sides (82) of the shaft (81) in a front part of the shaft (81) disposed in the vicinity of the shaft tip (60), with the further notch (98) preferably having a spacing from the front end of the shaft tip (60) which amounts to between 3 mm and 5 mm.

## Revendications

1. Cylindre de fermeture comprenant
un boîtier de cylindre (12),
un boîtier à disques (14) logé dans le boîtier de cylindre (12) de manière à pouvoir tourner autour d'un axe de cylindre,
plusieurs disques de réglage (16) disposés dans le boîtier à disques (14) le long de l'axe du cylindre et montés de façon mobile en rotation, chaque disque de réglage (16) présentant une ouverture de réception (18) pour une clé (24), et
un élément de blocage (58) qui, vu dans un sens d'insertion de clé (A), est disposé en amont des disques de réglage (16) et est couplé solidairement en rotation au boîtier à disques (14),
dans lequel
l'élément de blocage (58) est conçu pour occuper une position de blocage dans laquelle l'élément de blocage (58) bloque le boîtier à disques (14) à l'encontre d'une rotation par rapport au boîtier de cylindre (12) du fait que l'élément de blocage (58) s'engage dans un renfoncement de réception (66) du boîtier de cylindre (12),
**caractérisé en ce que**
dans la position de blocage, l'élément de blocage (58) présente un jeu de rotation par rapport au boîtier de cylindre (12), l'élément de blocage (58) étant en outre conçu pour, une fois que la clé (24) est insérée dans le cylindre de fermeture, par rotation de la clé insérée (12) dans un sens de déverrouillage (D), être déplacé de la position de blocage à une position de déblocage uniquement après avoir surmonté le jeu de rotation, position de déblocage dans laquelle l'élément de blocage (58) est dégagé du renfoncement de réception (66).

2. Cylindre de fermeture selon la revendication 1,
**caractérisé en ce que** l'élément de blocage (58) présente un flanc mené (78) qui coopère avec un flanc menant (80) formé au niveau de la pointe (60) de la clé (24), de telle sorte que l'élément de blocage (58) est déplacé de la position de blocage à la position de déblocage par rotation de la clé (24) dans le sens de déverrouillage (D).

3. Cylindre de fermeture selon la revendication 2,
**caractérisé en ce que**
le flanc mené (78) de l'élément de blocage (58) et le flanc menant (80) au niveau de la pointe (60) de la clé (24) sont adaptés pour que les deux flancs (78, 80) ne viennent en contact l'un avec l'autre que lorsque la clé (24) a été tournée au moins vers une première position de rotation à partir d'une position initiale que la clé (24) occupe après avoir été insérée dans le cylindre de fermeture (100).

4. Cylindre de fermeture selon la revendication 3,
**caractérisé en ce que**
le flanc mené (78) de l'élément de blocage (58) et le flanc menant (80) au niveau de la pointe (60) de la clé (24) sont adaptés pour que l'élément de blocage (58) se déplace de la position de blocage vers la position de déblocage pendant que la clé (24) est tournée de la première position de rotation dans le sens de déverrouillage (D) vers une deuxième position de rotation.

5. Cylindre de fermeture selon l'une des revendications 2 à 4,
**caractérisé en ce que**
les ouvertures de réception (18) des disques de réglage (26) forment un canal à clé (28) dans une position initiale du cylindre de fermeture (100), le flanc mené (78) de l'élément de blocage (58) étant disposé à l'extérieur du canal à clé (28).

6. Cylindre de fermeture selon l'une des revendications précédentes, **caractérisé en ce que**
la pointe (60) de la clé (24) a une forme de section transversale avec deux petits côtés (82a) et deux grands côtés (84a) qui sont plus longs que les petits côtés (82a), l'élément de blocage (58) pouvant être entraîné au moyen de l'un des grands côtés (82a) de la pointe (60) de la clé pour se déplacer de la position de blocage vers la position de déblocage.

7. Cylindre de fermeture selon la revendication 1,
**caractérisé en ce que**
lors de la rotation de la clé (24) dans le sens de déverrouillage (D), l'élément de blocage (58) peut être entraîné en rotation d'une position initiale que la clé occupe après avoir été insérée dans le cylindre de fermeture (100), vers une première position de rotation de telle sorte que l'élément de blocage (58) demeure d'abord dans la position de blocage ;
ou **en ce que**
le renfoncement de réception (66) du boîtier de cylindre (12) présente une première surface de butée (86) pour une extrémité de l'élément de blocage (58) pénétrant dans le renfoncement de réception (66), surface sur laquelle l'extrémité de l'élément de blocage (58) vient en appui lorsque la clé (24) a été tournée dans le sens de déverrouillage (D) d'une position initiale que la clé (24) occupe après avoir été insérée dans le cylindre de fermeture (100), vers une première position de rotation, la première surface de butée (86) empêchant une poursuite de la rotation de l'élément de blocage (58) dans le sens de déverrouillage (D).

8. Cylindre de fermeture selon la revendication 7,
**caractérisé en ce que**
le renfoncement de réception (66) présente une deuxième surface de butée (88) pour l'extrémité de l'élément de blocage (58) pénétrant dans le renfoncement de réception, sachant que, lorsque la clé (24) est retirée du cylindre de fermeture (100), l'extrémité de l'élément de blocage (58) est en appui contre la deuxième surface de butée (88) et la deuxième surface de butée (88) empêche une rotation de l'élément de blocage (58) dans le sens opposé au sens de déverrouillage (D).

9. Cylindre de fermeture selon l'une des revendications précédentes, **caractérisé en ce que**
l'élément de blocage (58) est monté de manière à pouvoir être décalé en ligne droite dans un plan normal à l'axe du cylindre ;
et/ou **en ce que**
l'élément de blocage (58) est précontraint en direction de la position de blocage ;
et/ou **en ce que**
un autre élément de blocage (56), vu dans le sens d'insertion de la clé (A), est disposé en amont des disques de réglage (16) et est couplé solidairement en rotation au boîtier à disques (14), l'autre élément de blocage (56) occupant une position de blocage lorsque la clé (24) est retirée du cylindre de fermeture (100), dans laquelle l'autre élément de blocage (56) s'engage dans un autre renfoncement de réception (68) du boîtier de cylindre (12), et l'autre élément de blocage (56) peut être dégagé de l'autre renfoncement de réception (68) et donc être déplacé vers une position de déblocage par l'insertion de la clé (24) dans le cylindre de fermeture (100).

10. Clé ou ébauche de clé pour un cylindre de fermeture (100) selon l'une des revendications précédentes, comprenant une tige (81) dont la pointe (60) est adaptée pour coopérer avec un élément de blocage (58) prévu dans le cylindre de fermeture (100), la tige (81) présentant deux grands côtés (84) et deux petits côtés (82), et la pointe de tige (60) présentant deux grands côtés (84a), deux petits côtés (82a) et un côté frontal (85), **caractérisée en ce que**
sur au moins un grand côté (84a) de la pointe de tige (60), il est prévu un méplat (94) qui est décalé en arrière par rapport à un plan (92) du grand côté (84) de la tige (60).

11. Clé ou ébauche de clé selon la revendication 10,
**caractérisée en ce que**
le méplat (94) est formé le long de l'axe de la clé sur tout le grand côté (84a) de la pointe de tige (60) ;
et/ou **en ce que**
dans une direction transversale à l'axe de la clé, le méplat (94) s'étend uniquement sur une partie du grand côté (84a) de la pointe de tige (60), tandis qu'une autre partie du grand côté (84a) de la pointe de tige (60) se trouve dans le plan (92) du grand côté (84) de la tige (60).

12. Clé ou ébauche de clé selon la revendication 10 ou 11,
**caractérisée en ce que**
le méplat (94) est parallèle au plan (92) du grand côté (84) de la tige (81) ; ou
le méplat (94) est incliné par rapport au plan (92) du grand côté (84) de la tige (81) ; ou
le méplat (94) est en partie parallèle et en partie incliné par rapport au plan (92) du grand côté (84) de la tige (81).

13. Clé ou ébauche de clé selon l'une des revendications 10 à 12, **caractérisée en ce que**
le méplat (94) est incliné d'un angle prédéterminé par rapport au plan (92) du grand côté (84) de la tige (81), l'angle étant de préférence compris dans une plage de 2 à 25 degrés, plus préférentiellement dans une plage de 5 à 20 degrés, et encore plus préférentiellement dans une plage de 10 à 15 degrés ;
et/ou **en ce que**
un méplat respectif (94) est prévu sur chacun des deux grands côtés (84a) de la pointe de tige (60), les deux méplats (94) étant réalisés à symétrie de révolution l'un par rapport à l'autre ;
et/ou **en ce que**
les deux petits côtés (82a) de la pointe de tige (60) sont inclinés en se rétrécissant en direction du côté frontal (85).

14. Clé ou ébauche de clé selon l'une des revendications 10 à 13, **caractérisée en ce que**
la pointe de tige (60) est distincte du reste de la tige (81) par une encoche périphérique (96) sur les petits côtés (82) de la tige (81), l'encoche (96) présentant de préférence une distance par rapport à l'extrémité avant de la pointe de tige (60) qui est comprise entre 1 mm et 3 mm.

15. Clé ou ébauche de clé selon la revendication 14,
**caractérisée en ce que**
dans une partie avant de la tige (81) située à proximité de la pointe de tige (60), une autre encoche périphérique (98) est formée sur les petits côtés (82) de la tige (81), l'autre encoche (98) présentant de préférence une distance par rapport à l'extrémité avant de la pointe de tige (60) qui est comprise entre 3 mm et 5 mm.
